# EUROPÄISCHE PATENTSCHRIFT

(11) **EP 0 370 039 B1**
(45) Veröffentlichungstag und Bekanntmachung des Hinweises auf die Patenterteilung: **02.09.1992**
(21) Anmeldenummer: 88905817.8
(22) Anmeldetag: 08.07.1988
(51) Int. Cl.: B65H 67/02, B65H 49/12, B65H 67/08, B65H 67/06

(54) **VERFAHREN UND VORRICHTUNG ZUM GARNABZUG**
PROCESS AND DEVICE FOR DOFFING YARN BOBBINS
PROCEDE ET DISPOSITITF POUR EXTRAIRE DES BOBINES DE FIL

(30) Priorität: 06.08.1987 DE 3726116
(43) Veröffentlichungstag der Anmeldung: 30.05.1990
(73) Patentinhaber: RESCH, Ludwig, D-84513 Töging (DE)
(72) Erfinder: RESCH, Ludwig, D-84513 Töging (DE)
(74) Vertreter: Wallinger, Michael, Dr.-Ing.
(86) Internationale Anmeldenummer: EP8800612
(87) Internationale Veröffentlichungsnummer: WO8900971

(56) Entgegenhaltungen:
- CH-A- 190 975
- DE-A- 2 333 687
- FR-A- 2 306 922
- US-A- 4 515 328

## Beschreibung

Die vorliegende Erfindung betrifft ein Verfahren zum Betrieb einer Abzugsvorrichtung, welche insbesondere für Garnspulen geeignet ist und eine Vorrichtung zur Durchführung dieses Verfahrens.

Textilgarne, wie z. B. Garne aus Naturfasern wie Wolle, Baumwolle, oder aus Kunstfasern wie Polyamid, Polyester und dergleichen oder Garne aus einer Mischung solcher Fasern, werden üblicherweise bei der Herstellung auf Hülsen aufgewickelt, wobei diese Hülsen meistens aus Papier, Pappe, Kunststoff oder dergleichen bestehen. Die dadurch erzeugten Garnspulen haben, insbesondere, wenn das Garn für die industrielle Weiterverarbeitung bestimmt ist, oft beträchtliche Abmessungen und ein Gewicht, das bis zu 20 kg und in manchen Fällen bis zu 40 kg und mehr betragen kann.

Bei der industriellen Verarbeitung der Garne, d. h. also z. B. wenn die Garne weiteren Bearbeitungsgängen unterworfen werden müssen, oder bei der Herstellung von Textilprodukten aus diesen Garnen müssen die Garne in geeigneter Weise von den Spulen abgezogen werden.

Es ist bekannt, Abzugsvorrichtungen für Garnspulen zu verwenden, die einen Aufnahmedorn aufweisen, auf den die Spule mit der in der Hülse befindlichen Öffnung aufgeschoben wird. Der Abzug selbst erfolgt über Kopf, d. h. bei stillstehender Spule, so daß der Aufnahmedorn einseitig gelagert sein muß.

Falls aus Gründen der Produktivität mehrere Garne gleichzeitig weiterverarbeitet werden sollen, oder, falls für die Herstellung eines Textilproduktes, z. B. eines Teppichbodens, mehrere Garne gleichzeitig benötigt werden, weisen die bekannten Abzugsvorrichtungen mehrere Aufnahmedorne auf, die neben und/oder übereinander angeordnet sind.

Um die Produktivität zu steigern, legt die Textilindustrie heute großen Wert darauf, daß die Bearbeitung von Garnen oder die Weiterverarbeitung von Garnen möglichst kontinuierlich erfolgen kann. Dies bedeutet, daß die Zulieferung von Garn an die Weiterverarbeitungsstelle nicht unterbrochen werden darf, wenn eine Spule abgelaufen ist. Um die kontinuierliche Versorgung mit Garn sicherzustellen, werden deshalb Abzugsvorrichtungen verwendet, bei denen mindestens doppelt soviele Aufnahmedorne vorgesehen sind, als Garne benötigt werden. Bei diesen Abzugsvorrichtungen wird dann neben oder über dem Aufnahmedorn, auf dem sich die Spule befindet, deren Garn gerade abgezogen wird, ein zweiter Aufnahmedorn mit einer Ersatzspule angeordnet. Das Garnende der ersten Spule, die sich auf dem ersten Aufnahmedorn befindet, wird mit dem Garnanfang der zweiten Spule, die sich auf dem zweiten Aufnahmedom befindet, verbunden. Sobald die erste Spule abgelaufen ist, springt der Abzug automatisch auf die zweite Spule über. Während dann die zweite Spule abläuft, kann die erste Spule ausgewechselt werden, wobei dann deren Garnanfang wieder mit dem Garnende der vorherigen zweiten Spule verbunden wird. Auf diese Art und Weise kann ein kontinuierlicher Garnablauf sichergestellt werden.

Problematisch ist bei all diesen Abzugsvorrichtungen das Auswechseln der Spulen. Beim axialen Abzug des Garns (stillstehende Spule) rotiert das Garn mit relativ hoher Geschwindigkeit um die jeweilige Spule. Dadurch bildet sich ein sogenannter Garnballon oder Fadenballon, der den Zugang zu den Aufnahmedornen, bei denen die Spulen gewechselt werden müssen, wesentlich erschwert. Es ist deshalb bis heute nicht möglich, derartige Abzugsvorrichtungen zu automatisieren. Die Abzugsvorrichtungen müssen vielmehr durch eine Bedienungskraft überwacht werden, die z. B. beim Ablauf einer Spule eine neue Spule auf den freigewordenen Aufnahmedorn aufsteckt und deren Garnanfang mit dem Garnende der zugeordneten Spule verbindet.

Dieses mannuelle Wechseln der Spulen stellt bei Spulen mit hohem Gewicht eine sehr unangenehme Schwerarbeit dar. Weiterhin verhindert die Notwendigkeit des manuellen Auswechselns der Spulen eine Rationalisierung der Garnverarbeitung.

Die vorliegende Erfindung stellt sich deshalb die Aufgabe, ein Verfahren zu schaffen, mit dem ein rationeller Betrieb von Garn-Abzugsvorrichtungen möglich ist. Weiterhin stellt sich die Erfindung die Aufgabe, eine Abzugsvorrichtung zu schaffen, die rationell und weitgehend ohne den Einsatz von Arbeitskräften betrieben werden kann.

Diese Aufgabe wird erfindungsgemäß durch das Verfahren nach Anspruch 1 gelöst. Die erfindungsgemäße Abzugsvorrichtung ist Gegenstand des Anspruches 12. Vorteilhafte Ausgestaltungen der Erfindung sind Gegenstand der Unteransprüche.

Das erfindungsgemäße Verfahren bringt wesentliche Vorteile beim Betrieb einer Abzugsvorrichtung der eingangs genannten Art. Es ist bislang nicht möglich gewesen, ein automatisches Aufstecken von Spulen auf eine Abzugsvorrichtung so zu gestalten, daß dieses Aufstecken auch durchgeführt werden kann, während Garn von einzelnen Aufnahmedornen abgezogen wird. Dies liegt daran, daß, aufgrund der einseitigen Lagerung der Aufnahmedorne, die Garnspulen immer von der Abzugsseite her aufgeschoben werden mußten, was durch die abgezogenen Garne selbst wesentlich behindert wurde.

Gemäß der vorliegenden Erfindung wird nun ein Aufnahmedorn verwendet, der eine Dornhalte-Einrichtung aufweist, die vom Aufnahmedorn entfernt werden kann. Der Halt des Aufnahmedornes bei entfernter Dornhalte-Einrichtung wird durch eine Handhabungseinrichtung sichergestellt, welche den Aufnahmedorn in seiner ursprünglichen Position hält. Die Handhabungseinrichtung, die vorzugsweise einen Manipulationsdorn aufweist, trägt die Spule, die auf den Aufnahmedorn aufgebracht werden soll. Diese Spule wird dann vom Manipulationsdorn auf den Aufnahmedom aufgeschoben, wobei eine eventuell vorhandene Leerhülse über das freie Ende des Aufnahmedorns abgeworfen wird.

Durch dieses Verfahren ist es erstmals möglich, das Aufstecken der Spule von der der Abzugsseite entgegengesetzten Seite der Abzugsvorrichtung, durchzuführen. Dadurch wird der Garnabzug auf der Abzugsseite durch den Aufsteckvorgang selbst nicht behindert und es ist somit möglich, eine automatisierte Handhabungseinrichtung einzusetzen.

Gemäß einer zu bevorzugenden Ausführungsform des Verfahrens wird die Leerhülse während des Abwerfens zunächst in waagerechter Position gehalten und wird dann aus dieser Position fallengelassen, so daß die Hülse parallel zur Garnabzugsrichtung fällt. Dies hat den wesentlichen Vorteil, daß das Auswechseln der Spulen selbst bei dünnen Garnen auch dann erfolgen kann, wenn Garn von anderen Aufnahmedornen abgezogen wird. Es ist gefunden worden, daß das Garn beim Fallenlassen der Leerhülse vor allen Dingen dann reißt, wenn die Leerhülse in einer Position fällt, in der ihre Längsachse gegenüber der Horizontalen geneigt ist. Das rotierende, abgezogene Garn schlägt dann gegen die Hülse, wickelt sich unter Umständen sogar um die Hülse und zerreißt dann. Dadurch kommt es entweder zu Fehlern bei den hergestellten Textilprodukten oder die Garnweiterverarbeitung wird unterbrochen. Läßt man die Hülse jedoch in waagerechter Stellung fallen, so kann das Garn die Hülse kurzzeitig berühren, und wird dann von der Hülse in einer Weise abgelenkt, die nicht zum Reißen des Garns führt.

Die Verbindung zwischen Aufnahmedorn und Manipulationsdorn kann vorzugsweise kraftschlüssig als auch vorzugsweise formschlüssig erfolgen.

Mit dem vorstehend beschriebenen erfindungsgemäßen Verfahren ist es auch möglich, einen kontinuierlichen Garnabzug durchzuführen, wie dieser prinzipiell im Stand der Technik bekannt ist, worauf vorstehend hingewiesen wurde. In diesem Fall werden für jede Abzugsstelle zwei Aufnahmedorne vorgesehen, die vorzugsweise nebeneinander und/oder übereinander liegen und deren Spulen einander zugeordnet sind. Diese Zuordnung bedeutet, daß das Gamende der ersten Spule mit dem Garnanfang der zweiten Spule verbunden ist und daß der Abzug zunächst von der ersten Spule erfolgt. Sobald die erste Spule abgelaufen ist, springt der Abzug dann automatisch auf die zweite Spule über und die erste Spule kann dann ausgewechselt werden und ihr Garnanfang mit dem Garnende der zweiten Spule verbunden werden, wodurch der Vorgang dann umgekehrt abläuft.

Eine besondere Aufgabe der Erfindung ist es weiterhin, das Verfahren bzw. die Vorrichtung zum Abziehen von Garn so zu gestalten, daß Abzugsvorrichtungen gebaut werden können, welche einen erheblich verringerten Platzbedarf gegenüber den bekannten Abzugsvorrichtungen haben und sich besonders für kontinuierlichen Abzug eignen.

Gemäß einer besonders zu bevorzugenden Ausführungsform der vorliegenden Erfindung, wird deshalb das erfindungsgemäße Verfahren in der Weise durchgeführt, daß auf dem Aufnahmedorn gleichzeitig zwei Spulen angeordnet sind, wobei das Garnende der in Abzugsrichtung vorderen Spule mit dem Garnanfang der näher an der Dorn-Halteeinrichtung befindlichen Spule verbunden ist.

Bei dieser Ausführungsform des erfindungsgemäßen Verfahrens wird ein kontinuierlicher Garnabzug gewährleistet, ohne daß doppelt soviele Aufnahmedorne vorgesehen werden müssen, wie Abzugsstellen vorhanden sind. Durch diese Ausführungsform wird deshalb eine Verringerung des Platzbedarfes von kontinuierlich arbeitenden Garnabzugs-Vorrichtungen erreicht, die schon als dramatisch bezeichnet werden kann. Waren bislang z. B. im Stand der Technik 48 Aufnahmedorne erforderlich, um 24 kontinuierlich ablaufende Garne zur Verfügung zu stellen, so werden nach dieser besonderen Ausführungsform des erfindungsgemäßen Verfahrens und der Vorrichtung nun nur noch 24 Aufnahmedorne, also die Hälfte benötigt. Da der Platzbedarf einer Maschine sich vor allen Dingen an der Anzahl der Aufnahmedorne orientiert, und nicht an deren Länge, wird also der Platzbedarf einer kontinuierlich arbeitenden Aufnahmevorrichtung praktisch halbiert.

Das Wechseln geht dann auf eine einfache Weise so vonstatten: Sobald das Garn von der vorderen Spule abgelaufen ist, wird eine neue Spule mit der Handhabungseinrichtung und dem Manipulationsdorn auf den Aufnahmedorn aufgeschoben. Dabei wird die Leerhülse der zuvorderst liegenden Spule nach vorne, d. h. in Abzugsrichtung ausgeworfen. Währerid dieser ganzen Tätigkeit, wird der Abzugsvorgang an demselben Aufnahmedom ohne Beeinträchtigung dieses Vorganges weiteigeführt. Die Leerhülse wird nach vorne geschoben und vorzugsweise gemäß der geschilderten Verfahrensweise zunächst in waagerechter Stellung gehalten. Anschließend wird die Leerhülse fallengelassen und kann durch geeignete Vorrichtungen aus dem Bereich der Maschine entfernt werden.

Gemäß einer weiteren, zu bevorzugenden Ausführungsform des Verfahrens geschieht die Verbindung von Garnanfang und Garnende der aufeinanderfolgenden Spulen automatisch durch eine Garnverbindungseinrichtung, d. h. ohne manuelle Handhabung, wobei diese automatische Garnverbindung vorzugsweise als pneumatische Spleißung ausgeführt wird.

Es ist weiterhin zu bevorzugen, daß der Garnanfang und/oder das Garnende einer aufzusteckenden Spule, bzw. einer auf dem Aufnahme dorn befindlichen Spule automatisch erkannt und vorzugsweise durch eine Garnhaltevorrichtung erfaßt wird.

Es ist weiterhin zu bevorzugen, daß das Garnende einer aufzustekkenden Spule in einer Garnklemm-Vorrichtung festgehalten wird, die an der Abzugsvorrichtung angeordnet ist, bis die nächste Spule wieder aufgesteckt wird.

Gemäß einer zu bevorzugenden Ausführungsform des Verfahrens, die insbesondere einer rationellen Verfahrensweise dient, kann eine Handhabungseinrichtung mit einem Manipulationsdorn mehrere Aufnahmedorne mit neuen Garnspulen versorgen, wobei in diesem Fall die Handhabungseinrichtung mit dem Manipulationsdorn vorzugsweise verfahrbar angeordnet ist.

Aufgrund der Komplexität der vorerwähnten Verfahrensschritte ist es zu bevorzugen, daß die Steuerung des Verfahrensablaufes durch eine Datenverarbeitungseinheit oder mehrere Datenverarbeitungseinheiten erfolgt.

Um einen vollständig automatischen Betrieb der Abzugsvorrichtung zu ermöglichen, ist es weiterhin zu bevorzugen, daß die Handhabungseinrichtung in automatischer Weise mit aufzusteckenden vollen Garnspulen versorgt wird. Dies kann z. B. geschehen, indem eine verfahrbare Handhabungseinrichtung ein Spulenvorratsmagazin anfährt, und mit dem Manipulationsdorn eine volle Spule oder mehrere volle Spulen von diesem Spulenvorratsmagazin aufnimmt.

Die erfindungsgemäße Abzugsvorrichtung, die sich für die Durchführung des erfindungsgemäßen Verfahrens eignet, weist einen Tragrahmen auf, an dem ein oder mehrere Aufnahmedorne, die im letzteren Fall vorzugsweise nebeneinander und/oder übereinander angeordnet sind, befestigt sind. Selbstverständlich sind aber auch versetzte Anordnungen möglich. Der oder die Aufnahmedorne sind in Dornhalte-Einrichtungen einseitig gehalten und nehmen die Garnspulen auf. Jeder Aufnahmedorn kann mittels einer Kupplungseinrichtung mit einer Handhabungseinrichtungen verbunden werden. Die Kupplungseinrichtung und die Handhabungseinrichtungen sind so beschaffen, daß die Dornhalte-Einrichtung vom Aufnahmedorn wegbewegt werden kann, und der Aufnahmedorn dann von der Handhabungseinrichtung gehalten ist.

Es ist zu bevorzugen, daß die Handhabungseinrichtung in bezug auf die Aufnahmedorne bewegbar ist. Gemäß einer zu bevorzugenden Ausführungsform wird die Handhabungseinrichtung in einer Ebene bewegt, welche senkrecht zu den Achsen der Aufnahmedorne liegt und zwar einmal in horizontaler Richtung, d. h. in x-Richtung und in vertikaler Richtung, d. h. in y-Richtung. Gemäß einer zu bevorzugenden Ausführungsform wird dann ein Referenzpunkt festgelegt, von dem aus in Schrittimpulsen die Bewegung der Handhabungseinrichtung in x-Richtung und in y-Richtung gezählt wird. Auf diese Art und Weise kann immer exakt festgestellt werden, wo sich die Handhabungseinrichtung in bezug auf die Stellung der Aufnahmedorne befindet. Gemäß einer zu bevorzugenden Ausführungsform sind Kontrollsensoren vorgesehen, mit denen die errechnete Stellung und die tatsächliche Stellung der Handhabungseinrichtung miteinander verglichen werden können. Als Kontrollsensoren kommen beispielsweise Mikroschalter oder optische Sensoren in Frage. Das befahren eines Aufnahmedorns kann dann z. B. so gestaltet werden, daß die Handhabungseinrichtung einen bestimmten Bereich in der vorgenannten Ebene, z. B. ein Fenster von 10 x 10 mm anfährt, in dem sich die errechnete Position des Aufnahmedorns befindet. Wird der Aufnahmedorn dann in diesem Bereich nicht gefunden, wird ein Alarm ausgelöst. Weiterhin muß die Handhabungseinrichtung so bewegt werden können, daß die Kupplungseinrichtungen in Eingriff gebracht werden können, wozu z.B. eine Bewegung in Richtung der Achse des Aufnahmedorns erforderlich sein kann.

Vorzugsweise weist die Handhabungseinrichtung einen Maniupulationsdorn auf, dessen Durchmesser so beschaffen ist, daß er kleiner ist, als der innere Durchmesser der Leerhülse einer Garnspule. Dadurch kann die zu wechselnde Garnspule direkt vom Maniupulationsdorn getragen und dann vorzugsweise mit einer Schiebeeinrichtung, auf den Aufnahmedorn aufgeschoben werden.

Um einen waagerechten Fall der Leerhülse beim Abschieben einer Leerhülse vom Aufnahmedorn zu erreichen, ist vorzugsweise eine Hülsen-Halteeinrichtung vorgesehen, die die Leerhülse zunächst beim Abschieben vom Aufnahmedorn in waagerechter Position hält. niese Haltefunktion muß in einer kurzen Zeitspanne beendet werden, d. h. praktisch schlagartig, so daß die Hülse dann aus dieser waagerechten Position nach unten fallen kann und mit ihrer Hülsenlängsachse in etwa parallel zur Horizontalen fällt.

Vorzugsweise sind Einrichtungen vorgesehen, um die abgeworfen en Hülsen aufzufangen, wobei diese vorzugsweise unter jedem Aufnahmedom angeordnet sind. Dies hat den Vorteil, daß die Leerhülse maximal einen kreisenden Garnballon passieren muß. Die Hülsen werden vorzugsweise mit Rutschen und/oder Förderbändern und dergleichen zu einer Hülsensammeleinrichtung befördert, von der die Hülsen dann entfernt werden können.

Die Funktion der Hülsen-Halteeinrichtung wird vorzugsweise durch einen länglichen Körper, d. h. also durch eine Art Stange bewirkt, die in einer Bohrung des Aufnahmedorns angeordnet ist. Die Stange ist in Abzugsrichtung aus dem Aufnahmedorn ausfahrbar, was vorzugsweise dadurch bewirkt wird, daß dieser längliche Körper mit einer entsprechenden Mitnehmereinrichtung versehen ist.

Vorzugsweise ist eine Zugfeder in der Bohrung des Aufnahmedomes vorgesehen, die gedehnt wird, wenn der längliche Körper aus dem Aufnahmedorn ausgefahren wird.

Gemäß einer weiteren, zu bevorzugenden Ausführungsform, weist die Hülsen-Halteeinrichtung eine federbelastete Rastvorrichtung auf, die ein Ausrasten der Mitnehmereinrichtung bewirkt, sobald der längliche Körper um eine bestimmte Strecke aus dem Aufnahmedom ausgefahren ist. Durch das Ausrasten der Mitnehmervorrichtung kann der längliche Körper durch die Wirkung der im Aufnahmedom gelagerten Zugfeder in den Aufnahmedorn zurückgezogen werden. Dieses Zurückziehen geschieht schlagartig, so daß die Hülse ihre Position während des Rückziehvorgangs nicht wesentlich verändert. Die Hülse befindet sich dann, sobald der Körper zurückgezogen ist, weiterhin in einer waagerechten Position und fällt aus dieser Position nach unten.

Gemäß einer zu bevorzugenden Ausführungsform ist die Vorrichtung so beschaffen, daß ein kontinuierlicher Garnabzug möglich ist. Dies kann, wie dies im Stand der Technik für herkömmliche Abzugsvorrichtungen bekannt ist, so geschehen, daß doppelt soviele Aufnahmedorne vorgesehen werden, als Abzugsstellen benötigt werden. In diesem Fall ergibt sich der Vorteil gegenüber den bekannten Abzugsvorrichtungen, daß die Garnspulen auf diesen Abzugsvorrichtungen auf einfache und rationelle Weise gewechselt werden können. Es soll besonders erwähnt werden, daß es auf diese Weise möglich ist, bereits vorhandene und in Betrieb befindliche Abzugsvorrichtungen so umzurüsten, daß sie für die Durchführung des erfindungsgemäßen Verfahrens geeignet sind. Das heißt, daß auch bei derartigen, umgerüsteten Abzugsvorrichtungen ein rationeller Wechsel der Garnspulen möglich ist.

Wie bereits erwähnt, ist es jedoch auch ein besonderes Anliegen der vorliegenden Erfindung, eine Abzugsvorrichtung zu schaffen, welche mit einem gegenüber dem Stand der Technik wesentlich verringerten Platzbedarf auskommt. Gemäß einer besonderen Ausführungsform der Erfindung ist die Abzugsvorrichtung deshalb so beschaffen, daß die Aufnahmedome zwei Spulen hintereinander aufnehmen können. Bei umfangreichen Abzugsvorrichtungen oder bei kleinen Spulen und bei bestimmten Abzugsarten kann es auch zweckmäßig sein, den Aufnahmedom so auszugestalten, daß drei und mehr Spulen aufgenommen werden können.

Für den kontinuierlichen Garnabzug ist die Abzugsvorrichtung vorzugsweise mit einer automatischen Garnverbindungs-Einrichtung versehen. Diese Garnverbindungs-Einrichtung verbindet das Garnende einer ersten Spule mit dem Garnanfang einer zweiten dieser zugeordneten Spule. Es wird darauf hingewiesen, daß diese automatische Garnverbindungs-Einrichtung sowohl dann verwendet werden kann, wenn, gemäß einer zu bevorzugenden Ausgestaltung der Erfindung, zwei oder mehr einander zugeordnete Garnspulen auf dem gleichen Aufnahmedorn angeordnet sind. Es ist jedoch auch möglich, eine solche Garnverbindungs-Einrichtung zu verwenden, wenn die beiden einander zugeordneten Spulen auf nebeneinander oder übereinander angeordneten Aufnahmedornen gehalten sind. Eine solche Bauweise kann z. B. notwendig sein, wenn aus Platzgründen eine Abzugsvorrichtung mit zwei hintereinander angeordneten Spulen nicht möglich ist.

Es ist weiterhin zu bevorzugen, daß eine Einrichtung zum Suchen und Erfassen des Garnendes bzw. des Garnanfangs einer Garnspule vorgesehen ist. Eine solche Einrichtung ist vor allen Dingen zweckmäßig, wenn ein kontinuierlicher Garnablauf sichergestellt werden soll. Sie kann jedoch auch dann eingesetzt werden, wenn das Garn nicht kontinuierlich verarbeitet wird, z. B. um dann den Garnanfang der Weiterverarbeitungsstelle zuzuführen.

Der Suchvorgang wird vorzugsweise so durchgeführt, daß der Garnfinder über den Bereich der Spule bewegbar ist, an dem Garnanfang bzw. Garnende zu erwarten sind, wobei die Spule dabei vorzugsweise gedreht wird.

Ein besonders wichtiges Anliegen der Erfindung ist es, eine derartige, zuverlässig arbeitende Vorrichtung zum Finden von Garnanfang bzw. Garnende zur Verfügung zu stellen. Da eine solche Vorrichtung zum Garnfinden nicht nur bei Abzugsvorrichtungen verwendet werden kann, wird für diesen Aspekt der Erfindung ggf. selbständiger Schutz beansprucht.

Der erfindungsgemäße Garnfinder ist so gestaltet, daß er einen Bereich aufweist, in dem ein Unterdruck gegenüber dem atmosphärischen Umgebungsdruck besteht, durch den das Garnende bzw. der Garnanfang angesaugt werden. Um den Ansaugvorgang zu erleichtern, ist es insbesondere bei haarigen und schweren Garnen zu bevorzugen, daß eine Einrichtung vorgesehen ist, die direkt im Garnfinder integriert sein kann, die die Spule oder generell den Bereich, in dem z. B. bei einem Textilprodukt oder dergleichen ein Garnanfang oder ein Garnende gesucht wird, mit Druckluft anbläst, um das Garn hochzuwirbeln.

Gemäß einer alternativen, ebenfalls zu bevorzugenden Ausführungsform der Erfindung, ist eine Bürste vorgesehen, welche über die Spule geführt wird und den Garnanfang hochbürsten kann. Es hat sich gezeigt, daß damit auch besonders haarige und/oder schwere Garne problemlos von der Spule gelöst werden können.

Gemäß einer zu bevorzugenden Ausführungsform des Garnfinders ist der Unterdruckbereich als Kanal ausgebildet, in den das Garn eingesaugt wird. Dabei wird dieser Unterdruck vorzugsweise durch Druckluft erzeugt, die dem Garnfinder zugeführt wird, und die durch eine entsprechend gestaltete Düse strömt, um den Unterdruck zu erzeugen. Dabei ist vorzugsweise der Kanal im Inneren dieser Düse angeordnet.

Es ist jedoch auch ohne weiteres möglich, den Unterdruck auf eine andere Weise zu erzeugen, z. B., indem der Garnfinder mit einer entsprechenden Pumpe ausgestattet ist. Es ist auch möglich, eine zentral wirkende Pumpe zu verwenden, die über eine Schlauchleitung mit dem Garnfinder oder den Garnfindern verbunden ist.

Insbesondere beim automatischen Betrieb einer Abzugsvorrichtung oder einer zur Textilverarbeitung dienenden Maschine gleich welcher Art, ist es sehr wichtig, daß zuverlässig festgestellt wird, ob der erfindungsgemäße Garnfinder tatsächlich ein Garn aufgenommen hat. Der Garnfinder ist deshalb vorzugsweise mit einer Garnerkennungs-Einrichtung ausgestattet. Das Vorhandensein des Garnes in dem Kanal kann erfindungsgemäß auf verschiedene Weise festgestellt werden. Zu bevorzugen ist die Verwendung eines optischen Sensors, z. B. einer Lichtschranke, die so angeordnet ist, daß der Lichtfluß unterbrochen oder abgeschwächt wird, sobald sich das Garn in dem entsprechenden Kanal befindet. Es ist weiterhin möglich, um den Kanal mittels einer geeigneten Spule ein elektrisches Feld aufzubauen und die Feldänderung durch das eingezogene Garn festzustellen.

Durch die Garnerkennungs-Einrichtung kann festgestellt werden, ob der Garnfinder ein Garn aufgenommen hat. Ist dieses, z. B. innerhalb einer vorgegebenen Zeitspanne, nicht geschehen, kann die entsprechende Spule oder das entsprechende Textilprodukt für eine spezielle manuelle Bearbeitung ausgesondert werden.

Gemäß einer weiteren, zu bevorzugenden Ausführungsform des Garnfinders ist dieser mit einer Garnhalte-Einrichtung ausgestattet. Durch diese Garnhalte-Einrichtung kann das Garn im Garnfinder festgehalten werden, um eine weitere Manipulation des Garnes, z. B. das Einführen in eine Garnspleißeinrichtung oder in eine Garnklemmeinrichtung zu ermöglichen. Der Vorteil der Verwendung einer solchen Garnhalte-Einrichtung ist, daß auf das Garn relativ hohe Kräfte ausgeübt werden können.

Gemäß einer zu bevorzugenden Ausführungsform weist die Garnhalte-Einrichtung, die vorzugsweise dem Garnfinder zugeordnet ist, einen Kolben auf, der das Garn gegen ein geeignet geformtes Gegenstück drückt. Der Kolben kann elektrisch, pneumatisch oder sonstwie mechanisch betätigt werden.

Gemäß einer weiteren, zu bevorzugenden Ausführungsform ist eine Garnschneide-Einrichtung vorgesehen, welche vorzugsweise ebenfalls dem Garnfinder zugeordnet ist. Durch die Verwendung dieser Garnschneide-Einrichtung ist es möglich, die mit dem Garnfinder erfaßten Garne auf eine einheitliche Länge zu kürzen. Dadurch wird die Weiterverarbeitung der Garne erleichtert.

Die Garnschneide-Einrichtung weist vorzugsweise ein mittels eines pneumatischen Kolben betätigtes Messer und einen Schneidamboß auf, wobei das Garn zwischen dem Messer und dem Schneidamboß geschnitten wird. Bei einer Abzugsvorrichtung der eingangs genannten Art werden vorzugsweise zwei Garnfinder eingesetzt, damit Garnanfang und Garnende unabängig voneinander erkannt und erfaßt werden können.

Um den Garnfinder in dem richtigen Abstand über die Spule oder das zu untersuchende textile Produkt zu führen, weist der Garnfinder vorzugsweise einen mechanisch oder optisch oder elektrisch wirkenden Sensor auf, der den Garnfinder in einem vorbestimmten Abstand über dem zu suchenden Garn hält. Es hat sich gezeigt, daß, je nach Beschaffenheit des Garnes ein Abstand von ungefähr 1 - 10 mm, vorzugsweise 3 - 7 mm, vorzugsweise ca. 5 mm zweckmäßig ist.

Gemäß einer weiteren, zu bevorzugenden Ausführungsform des Verfahrens, die besonders bei Abzugsvorrichtungen mit kontinuierlichem Garnabzug von Vorteil ist, ist jedem Aufnahmedorn eine Garnklemmeinrichtung zugeordnet, in der das Garnende der hintersten auf dem Aufnahmedorn befindlichen Spule gehalten ist. Dadurch kann das Garnende der auf dem Aufnahmedorn befindlichen Spule in einfacher Weise von einem Garnfinder oder einer Garnverbindungs-Einrichtung aufgenommen werden, wenn das Gamende dieser Spule mit dem Garnanfang einer weiteren Spule verbunden werden soll.

Die Abzugsvorrichtung ist vorzugsweise weiterhin mit einer Magazineinrichtung für Garnspulen versehen. Eine derartige Magazineinrichtung, z. B. ein Spulenwagen, kann eine Vielzahl von Spulen aufnehmen, die von der Handhabungseinrichtung aufgenommen werden können, um auf die Aufnahmedorne aufgesteckt zu werden.

Falls Spulen mit Garnen unterschiedlicher Qualitäten und/oder unterschiedlichen Farben benötigt werden, werden diese Garnspulen vorzugsweise in unterschiedlichen Magazineinrichtungen, die jeweils nur Spulen gleicher Qualität und gleicher Farbe enthalten, angeordnet. Die Handhabungseinrichtung, die in diesem Fall zweckmäßigerweise durch eine Datenverarbeitungseinrichtung gesteuert ist, kann dann jeweils die entsprechende Magazineinrichtung anfahren und die für den jeweiligen Aufnahmedorn benötigte Spule aufnehmen.

Gemäß einer alternativen Ausführungsform des Verfahrens können auch Spulen unterschiedlicher Qualitäten und/oder Farben in der gleichen Magazineinrichtung angeordnet sein. In diesem Fall muß dann sichergestellt werden, daß die Handhabungseinrichtung mit Einrichtungen versehen ist, die die Qualität und/oder die Farbe des jeweiligen Garnes erkennen kann, und die danach die am nächsten benötigte Spule aus der Magazineinrichtung auswählen kann. Eine solche Magazineinrichtung kann z. B. derart beschaffen sein, daß unterschiedliche Garnrollen nebeneinander angeordnet sind, die von der Handhabungseinrichtung nacheinander auf ihre Beschaffenheit untersucht werden. Die Kodierung der Garnspulen kann z. B. über einen Strichcode, den sogenannten Bar-Code erfolgen, der durch eine entsprechende Leseeinrichtung der Handhabungseinrichtung abgetastet wird. Es ist weiterhin auch möglich, z. B. Magnetstreifen als Codeträger oder eine Loch-Codierung zu verwenden.

Gemäß einer zu bevorzugenden Ausführungsform der Abzugsvorrichtung, die insbesondere dann zu bevorzugen ist, wenn die in der Magazineinrichtung befindlichen Spulen nacheinander von der Handhabungseinrichtung aufgenommen werden sollen, d. h. also, ohne daß deren Reihenfolge verändert wird, ist eine Positioniereinrichtung vorgesehen, welche die Spulen in eine vorbestimmte Position zur Aufnahme durch die Handhabungseinrichtung bringt.

Durch eine solche Positionierungseinrichtung kann sichergestellt werden, daß die aufzunehmende volle Spule sich immer in der gleichen Position befindet, so daß die Handhabungseinrichtung keinen Suchvorgang ausführen muß, sondern lediglich die festgelegte Position ansteuern muß.

Die Positioniereinrichtung ist vorzugsweise als Hubvorrichtung ausgebildet, die die Spule aus einer niedrigeren Position, aus der sie aus einer Magazineinrichtung durch die Schwerkraft oder durch entsprechende Fördermittel gebracht wird, in eine vorbestimmte Höhe gehoben wird.

Dabei ist vorzugsweise ein Sensor vorgesehen, der diese Hubvorrichtung dann anhält, wenn die Hülse der Spule eine vorbestimmte Höhe erreicht hat. Dadurch ist sichergestellt, daß sich die Hülse immer in einer Position befindet, in der ein Manipulationsdorn der Handhabungseinrichtung in die Hülse eingeschoben werden kann, und zwar gleichgültig, welchen Durchmesser die Garnspule aufweist. Es ist somit möglich, Garnspulen unterschiedlichen Durchmessers in der Abzugsvorrichtung zu verwenden, ohne daß die Abzugsvorrichtung an den jeweiligen Durchmesser der Garnspule angepaßt werden muß. Dies ist ein wichtiger Schritt zum angestrebten Ziel, einen weitgehend automatischen Betrieb der Abzugsvorrichtung zu erreichen.

Der Sensor, der erkennt, daß sich die Hülse in einer vorbestimmten Höhe befindet, kann mechanisch oder elektrisch sein, vorzugsweise ist er jedoch optisch ausgestaltet. Es wird dann vorzugsweise ein optischer Sensor verwendet, der in der Ebene angeordnet ist, in der die Hülsenachse liegt, und der ständig ein Lichtsignal aussendet. Während des Hubvorgangs wird dieses Lichtsignal zunächst von der Garnspule reflektiert, sobald jedoch die Hülse in der Höhe des Sensors ist, dringt der Lichtstrahl durch die Öffnung der Hülse, ohne daß er reflektiert wird. Dieses Ereignis wird dazu verwendet, um die Hubvorrichtung stillzusetzen, wobei je nach Beschaffenheit der Vorrichtung, noch ein größerer oder kleinerer Weg zurückgelegt werden kann, um eine endgültige Position der Hülse festzulegen. Die Hülse befindet sich dann in einer Position, in der der Manipulationsdorn die Spule aufnehmen kann.

Aus Platzgründen kann die Magazineinrichtung so aufgebaut sein, daß die Längsachsen der in der Magazineinrichtung aufgenommenen Garnspulen quer zu den Achsen der Aufnahmedorne liegen. In diesem Fall kann die Positioniereinrichtung vorzugsweise eine Einrichtung aufweisen, die gleichzeitig mit dem Anheben die Spule dreht.

Die Positioniereinrichtung kann weiterhin zwei Walzen aufweisen, die parallel zur Längsachse der aufzunehmenden Garnspule angeordnet sind. Dabei ist der Abstand der Walzen vorzugsweise so bemessen, daß die Garnspule auf diesen Walzen aufliegen kann, ohne weitere Teile der Positioniereinrichtung zu berühren.

Eine oder beide Walzen können dann mit einer Antriebsvorrichtung verbunden sein, welche die Walzen und damit die auf ihr befindliche Garnspule in Drehung versetzen. Dadurch kann die Garnspule auf einfache Weise gedreht werden, wobei dann in diesem Fall vorzugsweise der Vorgang des Garnfindens auf der Positioniereinrichtung durchgeführt wird.

Wie sich aus der vorstehenden Beschreibung von zu bevorzugenden Ausführungsformen ergibt, kann die Abzugsvorrichtung einen sehr komplexen Aufbau annehmen, je nach dem, wieviele der beschriebenen Einrichtungen in die Abzugsvorrichtung integriert sind. Es ist deshalb in jedem Fall zu bevorzugen, daß eine oder mehrere Datenverarbeitungseinrichtungen vorgesehen sind, welche vorzugsweise die gesamte Abzugsvorrichtung steuern. Dabei können mehrere Datenverarbeitungseinheiten vorgesehen sein, die dann von einer gemeinsamen zentralen Datenverarbeitungseinheit gesteuert werden, oder es kann eine entsprechend aufgebaute zentrale Datenverarbeitungseinheit vorgesehen sein. Die Abzugsvorrichtung weist dann vorzugsweise Sensoren auf, die den ordnungsgemäßen Betrieb aller Einrichtungen überwachen. Die Überwachung und die Steuerung der Abzugsvorrichtung erfolgt vorzugsweise gemäß einem entsprechenden Programm, das in die Datenverarbeitungseinrichtung(en) eingespeichert wird.

Es sind weiterhin vorzugsweise Alarmeinrichtungen vorgesehen, die bewirken, daß bei einem nicht ordnungsgemäßen Betrieb einer der zur Abzugsvorrichtung gehörenden Einrichtungen ein akustischer und/oder optischer Alarm ausgelöst wird.

Das vorstehend beschriebene erfindungsgemäße Verfahren und die erfindungsgemäße Vorrichtung eignet sich dazu, die Garne über Kopf abzuzïehen. Dies bedeutet, daß die Garnspule stillsteht und das Garn um die Spule während des Abzuges rotiert. Es wird jedoch ausdrücklich darauf hingewiesen, daß das erfindungsgemäße Verfahren auch mit radial abziehbaren Garnspulen durchgeführt werden kann. In diesem Fall rotieren die Garnspulen und der Garnabzug erfolgt seitlich. Auch die erfindungsgemäße Abzugsvorrichtung kann so gestaltet werden, daß ein radialer bezug möglich ist. In diesem Fall muß dann konstruktiv Sorge getragen werden, daß die Drehbewegung der Spule möglich ist.

Weitere Vorteile und Merkmale der vorliegenden Erfindung ergeben sich aus den Unteransprüchen und der nachfolgenden Beschreibung eines Ausführungsbeispieles im Zusammenhang mit der Zeichnung.

Darin zeigen in schematischer Darstellung:
Fig. 1 eine Ansicht der Abzugsvorrichtung von der der Abzugsseite entgegengesetzten Seite;
Fig. 2 eine Aufsicht auf die Abzugsvorrichtung gemäß Fig. 1;
Fig. 3 eine Seitenansicht der Abzugsvorrichtung gemäß Fig. 1;
Fig. 4 eine weitere Seitenansicht der Abzugsvorrichtung gemäß Fig. 1;
Fig. 5 eine Detailansicht des Tragrahmens, bei dem drei Spulen in der Dornhalte-Einrichtung gehalten sind, und bei der die Dornhalte-Einrichtung von einer Spule gelöst ist;
Fig. 6 eine teilweise schematisierte Schnittansicht des Aufnahmedorns des Ausführungsbeispiels gemäß Fig. 1;
Fig. 7 eine vergrößerte Darstellung der Mitnehmereinrichtung, welche im Aufnahmedorn gemäß Fig. 6 angeordnet ist;
Fig. 8 eine Prinzipdarstellung des Falls einer horizontal geneigten Leerhülse durch einen Garnballon;
Fig. 9 eine Prinzipsskizze des Falls einer horizontal ausgerichteten Leerhülse durch einen Garnballon;
Fig. 10 eine Teil-Seitenansicht der Abzugsvorrichtung gemäß Figur 1, wobei der Manipulationsdorn an den Aufnahmedorn angekoppelt und eine Garnspule auf den Aufnahmedorn aufgeschoben wird;
Fig. 11 eine Aufsicht auf die Abzugsvorrichtung bei dem der Spulenwechsel gemäß Fig. 10 durchgeführt wird;
Fig. 12a eine Schnittansicht eines erfindungsgemäßen Garnfinders;
Fig. 12b die Verbindung des Garnfinders mit einer Garnschneide-Einrichtung;
Fig. 13 eine Schemadarstellung der Bewegung des Garnfinders über der Garnspule;
Fig. 14 eine Seitenansicht der Garnklemm-Einrichtung der Abzugsvorrichtung gemäß Fig. 1;
Fig. 15 eine Aufsicht auf die Garnklemm-Einrichtung gemäß Fig. 14;
Fig. 16 eine Teilaufsicht auf die Garnklemm-Einrichtung gemäß Fig. 15, wobei hier das obere Teil zur Verdeutlichung weggelassen wurde;
Fig. 17 eine Aufsicht auf die Garnklemm-Einrichtung gemäß Fig. 14 mit zurückgezogenem Schlitten;
Fig. 18 eine Seiten- und Teilansicht des Tragrahmens und der Handhabungseinrichtung, bevor die Ersatzspule aufgeschoben und das Garn verbunden wird;
Fig. 19 eine Seitenansicht entsprechend der der Fig. 18, nachdem die Ersatzspule aufgeschoben ist, wobei dargestellt ist, wie das Garn in der Garnklemm-Einrichtung gehalten ist;
Fig. 20 eine Vorderansicht der Positioniereinrichtung;
Fig. 21 eine Seitenansicht der Positioniereinrichtung gemäß Fig. 20;
Fig. 22 eine Aufsicht auf die Positioniereinrichtung gemäß Fig. 20 und 21;

In bezug auf die vorgenannten Figuren wird ein Ausführungsbeispiel der Erfindung beschrieben, bei dem ein kontinuierlicher Garnabzug verwirklicht ist, bei dem jeweils zwei Garnspulen auf einem Aufnahmedorn aufgenommen werden können.

Die in Fig. 1 dargestellte Abzugsvorrichtung ist generell mit 1 bezeichnet. Die Abzugsvorrichtung weist einen Tragrahmen 2 auf, der in der schematischen Darstellung der Fig. 1 zur Aufnahme von 24 Aufnahmedornen 40 vorgesehen ist, wobei die einzelnen Aufnahmedorne in einem Raster angeordnet sind, bei dem jeweils 6 Aufnahmedorne parallel zueinander horizontal angeordnet sind, und jeweils 4 Aufnahmedorne vertikal parallel übereinander angeordnet sind, so daß sich die erwähnte Gesamtzahl von 24 Aufnahmedornen ergibt. Da bei dem dargestellten Ausführungsbeispiel jeder Aufnahmedorn 2 Spulen 3 aufnehmen kann, kann die gesamte Abzugsvorrichtung in der dargestellten Form somit 48 Garnspulen aufnehmen.

Vor dem Tragrahmen 2 ist die Spulenwechsel-Einrichtung 4 angeordnet, die horizontal, d. h. also in Seitenrichtung in Richtung des Doppelpfeiles 5 auf einem Rahmenteil 6 bewegbar ist. Die Spulenwechsel-Einrichtung weist eine Handhabungseinrichtung sowie Spleißeinrichtung und Garnfinder auf. Ebenfalls ist auf dem Rahmenteil 6 in der Fig. 1 links vom Tragrahmen ein Schaltschrank 7 angeordnet. Dieser Schaltschrank enthält vor allen Dingen eine zentrale Datenverarbeitungseinrichtung, im vorliegenden Fall ein zentraler Computer, der die Abzugsvorrichtung steuert und/oder regelt.

Auf der in der Fig. 1 rechten Seite des Tragrahmens ist eine Magazineinrichtung 8 gezeigt, die in diesem Fall als Spulenwagen ausgebildet ist. Auf den beiden dargestellten Spulenwagen 9 befinden sich verschiedene Spulen 3. Aus Platzgründen ist der Spulenwagen so angeordnet, daß seine Längsachse parallel zu den Achsen der Aufnahmeorne liegt. Dies bedeutet, daß die Achsen der Spulen um 90° zu der Ebene versetzt angeordnet sind, in der sich die Spulen während des Abzuges auf dem Aufnahmedorn befinden. Die Spulen müssen also vor dem Aufbringen auf die Aufnahmedorne gedreht werden.

Eine Aufsicht auf die Abzugsvorrichtung gemäß Fig. 1, zeigt die Fig. 2. In dieser Figur ist zu erkennen, wie die Spulen auf den Aufnahmedornen 40 hintereinander angeordnet sind, wobei das Garn von der vorderen Spule 3a abgezogen wird, während die hintere Spule 3b als Reservespule vorgehalten wird, um einen kontinuierlichen Garnablauf sicherzustellen, nachdem das Garn von der vorderen Spule 3a abgelaufen ist. Diese Situation ist in Fig. 2 mit Bezug auf den Aufnahmedorn 40′ dargestellt. Auf diesem Aufnahmedorn ist an seinem vorderen, der Abzugsseite zugewandten Teil, die Leerhülse 11 zu erkennen, der Abzug erfolgt in diesem Fall bereits von der hinteren vollen Garnspule 3b′.

Es ist weiterhin zu erkennen, daß die Spulenwechsel-Einrichtung 4 einen Mast 12 aufweist, durch den die Spulenwechsel-Einrichtung höhenverstellbar ist. Die Höhenverstellung der Spulenwechsel-Einrichtung ist in Fig. 3, die eine Seitenansicht der Spulenwechsel-Einrichtung zeigt, zu erkennen.

In Fig. 4 ist eine weitere Seitenansicht, von der der Ansicht in Fig. 3 entgegengesetzten Seite gezeigt. In dieser Fig. ist zu erkennen, wie die einzelnen Spulen auf dem Spulenwagen 9 angeordnet sind.

Die Fig. 5 zeigt in einer mehr detaillierten Weise den Aufbau des Tragrahmens und die Funktion der Dornhalte-Einrichtung.

Wie insbesondere in bezug auf die Fig. 5 und 10 zu erkennen ist, ist der Tragrahmen 2 aus horizontal quer zur Achse der Aufnahmedorne verlaufenden Stahlprofilteilen 20, aus senkrecht verlaufenden Stahlprofilteilen 21 und aus horizontal parallel zu den Aufnahmedornen verlaufenden Stahlprofilteilen 22 aufgebaut. Die Profilteile sind im vorliegenden Fall miteinander verschweißt, es ist jedoch auch möglich, eine Schraub- oder andere geeignete Verbindung vorzusehen.

Durch die vertikal und horizontal verlaufenden Profilteile des Tragrahmens werden einzelne Tragrahmenausschnitte gebildet, die jeweils von zwei vorderen Profilteilen 20, von zwei hinteren Profilteilen 20, von 4 senkrechten Profilteilen 21 und von vier waagerecht parallel zu den Achsen der Aufnahmedorne verlaufenden Profilteilen 22 begrenzt werden. In jedem dieser Tragrahmenausschnitte ist ein Aufnahmedorn 40 vorgesehen, der für die Aufnahme von zwei Garnspulen ausgelegt ist. Der Aufnahmedorn besteht im vorliegenden Fall im wesentlichen aus einem Rohr, dessen Außendurchmesser deutlich kleiner ist, als der innere Durchmesser 32 der Öffnung der Hülse 30, auf die das Garn zur Spule gewickelt ist.

Jedem Aufnahmedorn 40 ist eine Dornhalte-Einrichtung 41 zugeordnet, die vom Tragrahmen 2 gehalten ist. Am Tragrahmen ist dafür eine Führungsstange 25 vorgesehen, die in Halterungen 26 am Tragrahmen befestigt ist. Die Führungsstange 25 weist im vorliegenden Fall einen kreisförmigen Querschnitt auf, es sind jedoch auch andere Querschnittsarten möglich. Am Tragrahmen ist weiterhin ein Führungprofil 27 vorgesehen, das im vorliegenden Fall als U-Profil gestaltet ist, wobei das U nach unten hin geöffnet ist.

Die Dornhalte-Einrichtung 41 weist eine senkrechte Tragstange 42 auf, die in einem Schlitten 43 befestigt ist, wobei diese Befestigung durch Schweißen, Schrauben und dergleichen erfolgen kann.

Der Schlitten 43 weist eine horizontal verlaufende Bohrung auf, mit der der Schlitten auf der Führungsstange 25 geführt ist. Mit ihrem oberen Teil greift die Tragstange in das Führungsprofil 27 ein.

An der Tragstange 42 ist ein oberes Halteelement 44 und ein unteres Halteelement 45 befestigt. Das obere Halteelement 44 ist nach unten hin so gestaltet, daß es den entsprechenden Teil des Aufnahmedorns mit kreisförmigem Querschnitt aufnehmen kann. An dem unteren Halteelement 45 ist ein Hebel 46 um eine Achse 47 schwenkbar gelagert. An dem Hebel 46 greift eine Feder 48 an, die am Schlitten 43 der Dornhalte-Einrichtung befestigt ist. Diese Feder ist so angeordnet, daß der Hebel in einer geschlossenen Position gehalten wird, wenn der Aufnahmedorn von der Dornhalte-Einrichtung getragen wird. Der Winkel, in dem die Feder eingesetzt ist, ist weiterhin auch so ausgelegt, daß der Hebel in einer Offenstellung verbleibt, wenn die Domhalte-Einrichtung den Aufnahmedorn nicht trägt.

Die Funktion der Dornhalte-Einrichtung ist wie folgt: Während des üblichen Betriebs der Abzugsvorrichtung ist die Dornhalte-Einrichtung in der Mitte des entsprechenden Tragrahmenausschnitts und trägt den Aufnahmedorn mit den zwei darauf befindlichen Spulen. Wenn eine Garnspule gewechselt werden soll, wird der Aufnahmedorn zunächst von der Handhabungseinrichtung, deren Funktion später erläutert wird, festgehalten. Der Aufnahmedorn bleibt also im wesentlichen immer an der gleichen Stelle im Tragrahmen. Die Handhabungseinrichtung verfügt über ein Betätigungselement, mit der die Domhalte-Einrichtung zur Seite geschoben werden kann, und zwar wie dies in Fig. 5 dargestellt ist, nach rechts. In Fig. 5 ist die Dornhalte-Einrichtung 41′ gezeigt, die sich in einer solchen geöffneten Stellung befindet. Beim Verschieben der Dornhalte-Einrichtung aus der geschlossenen Stellung nach rechts, klappt der Hebel 46 nach links um und gibt den Aufnahmedorn frei. Wird die Dornhalte-Einrichtung dann wieder zum Aufnahmedorn zurückgeschoben, wird der Hebel 46 durch den Aufnahmedorn in seine ursprüngliche, nach oben senkrecht gerichtete Stellung zurückgeschoben und wird dann dort durch die Feder 48 gehalten. In dieser Stellung kann dann der Hebel 46 gemeinsam mit dem Halteelement 44 den Aufnahmedorn in der vorgegebenen horizontalen Position halten. Der Aufnahmedorn weist, wie vorstehend erwähnt, einen kreisförmigen Querschnitt auf. Um ein Verschieben des Aufnahmedornes in Achsrichtung zu verhindern, ist an der Stelle des Aufnahmedorns, die in Kontakt mit dem Hebel 46 kommt, eine Eindrehung 66 vorgesehen, deren Breite der Breite des Hebels 46 entspricht, in die dieser Hebel dann eingreift.

Der Aufnahmedorn weist eine Einrichtung zum Halten der Hülse beim Abwurfvorgang auf, die den Aufnahmedorn für die Durchführung des erfindungsgemäßen Verfahrens besonders geeignet macht. Diese Hülsen-Halteeinrichtung ist im Inneren des rohrförmigen Aufnahmedorns angeordnet und weist eine Abstützstange 51 auf, die an ihrem vorderen Ende einen Winkel 52 aufweist, der dazu dient, die Abstützhöhe dieser Abstützstange an die obere Mantellinie des Aufnahmedornes anzupassen. Im Aufnahmedorn ist eine Feder 53 angeordnet, die über eine Mitnehmereinrichtung 54 mit der Abstützstange 51 verbunden ist. Diese Mitnehmereinrichtung 54 weist einen Mitnehmerhebel 55 auf, der um die Achse 56 drehbar gelagert ist. In einer Bohrung 57 der Mitnehmereinrichtung ist eine Feder 58 angeordnet, die eine Kugel 59 belastet. Ein Vorsprung 60 des Mitnehmerhebels 55, stützt sich auf dieser Kugel ab. Im vorderen Teil des Aufnahmedornes ist ein Auslösebolzen 61 so angeordnet, daß seine Längsachse parallel zur Längsachse des Aufnahmedornes liegt. Der Außendurchmesser des Auslösebolzens ist geringer als der Innendurchmpsser der Bohrung 57.

Die Funktion dieser Mitnehmereinrichtung ist nun wie folgt: Es wird eine neue Garnspule aufgebracht, wenn die vordere Spule abgelaufen ist, d. h., daß sich nur noch ihre Leerhülse auf dem Aufnahmedorn befindet und der Abzug von der hinteren Spule erfolgt. Die Ersatzspule wird erfindungsgemäß von hinten, d. h. von der der Dornhalte-Einrichtung zugewandten Seite des Aufnahmedorns aufgeschoben. Die Länge der Zugfeder 53 und die übrigen Abmessungen des Aufnahmedorns sind so ausgelegt, daß der Mitnehmer von der hinteren Spule, von der er gerade abgezogen wird, erfaßt wird, wenn diese Spule etwa um ein Viertel ihrer Hülsenlänge verschoben worden ist. Die Hülse der Spule, von der gerade abgezogen wird, stößt also an den Mitnehmer und schiebt diesen nach vorne, d. h. in Richtung auf die Abzugsseite hin, wodurch die Zugfeder 53 gedehnt wird. Der Mitnehmer bewegt sich dann mit der daran befestigten Abstützstange im Aufnahmedorn vorwärts, wodurch die abzuschiebende Leerhülse von der Abstützstange getragen wird. Sobald der Mitnehmer das vordere Ende des Aufnahmedorns erreicht, greift der Auslösebolzen 61 in die Bohrung 57 ein und drückt den Vorsprung des Mitnehmers 60 und die Kugel 59 gegen die Wirkung der Feder 58 zurück. Dadurch klappt der Mitnehmer nach unten und die Haltefunktion durch die Hülse der hinteren, nun nach vorne geschobenen Garspule, wird beendet. Dadurch zieht die Zugfeder 53 den Mitnehmer 54 und die daran befestigte Abstützstange 51 wieder in den Aufnahmedorn zurück. Aufgrund der großen, in der Zugfeder 53 gespeicherten Energie, geschieht diese Zurückbeschleunigung der Abstützstange und des Mitnehmens praktisch schlagartig. Die Zeitspanne, in der die Abstützstange in den Aufnahmedorn zurückschnellt, ist in jedem Fall bei entsprechender Auslegung der Feder so kurz, daß die vom Aufnahmedorn heruntergeschobene Leerhülse ihre horizontale Lage während des Zurückschnellens des Aufnahmedorns nicht ändert. Dadurch fällt die Hülse aus einer horizontalen Stellung nach unten.

In den Figuren 8 und 9 ist dieser Vorgang des Nach-unten-Fallens schematisch dargestellt. In der Fig. 8 ist gezeigt, wie die Leerhülse fällt, wenn sie nicht zunächst in waagerechter Position gehalten ist. In diesem Fall kippt die Hülse 11 vorne nach unten, da sie dort zuerst die Unterstützung durch den Aufnahmedorn verliert und fällt in einer zur Horizontalen geneigten Weise nach unten. Schlägt nun der Faden 10 des kreisenden Garnballons der hinteren Spule gegen die Hülse, so kann sie sich um die Hülse wickeln und abreißen. In der Fig. 9 ist gezeigt, wie die Hülse gemäß einer vorteilhaften Ausführungsform des erfindungsgemäßen Verfahrens parallel zur Horizontalen fallengelassen wird. Bei diesem parallelen Fall ist aufgrund der dann geringeren Ausdehnung der Hülse in vertikaler Richtung die Wahrscheinlichkeit, daß das um die Garnspule rotierende Garn auf die Hülse trifft, sehr viel geringer. Weiterhin besteht hier nicht die Gefahr, daß sich das Garn um die Hülse wickeln kann. Das Garn trifft vielmehr auf die Hülse auf und wird von deren gewölbten Oberfläche sofort wieder zurückgestoßen. Dabei tritt weder ein Reißen des Garns noch eine sonstige Beeinträchtigung des Abzugsvorgangs auf.

Versuche mit dem erfindungsgemäßen Verfahren haben gezeigt, daß auf diese Weise die leere Hülse auch dann noch zuverlässig ausgeworfen werden kann, wenn die Abzugsgeschwindigkeit des Garns 1000 m pro Minute beträgt. Es wird darauf hingewiesen, daß dieser Effekt nicht nur dann vorteilhaft anzuwenden ist, wenn sich zwei Garnspulen auf dem Aufnahmedorn befinden. Er ist auch bei Ausführungsformen der vorliegenden Erfindung von Vorteil, bei denen sich auf jedem Aufnahmedorn nur eine Garnspule befindet und bei denen dann die Hülse beim Auswechseln den kreisenden Fadenballon eines darunter angeordneten Aufnahmedorns passieren muß. Auch in diesem Fall ist das horizontale Auswerfen der Leerhülse von wesentlichem Vorteil.

Sobald der Mitnehmer in den Aufnahmedorn zurückschnellt, wird gleichzeitig wieder der Mitnehmerhebel durch die Wirkung der Druckfeder 57 nach oben gedrückt und kann somit wieder von der Spule erfaßt werden, wenn die nächst Spule aufgeschoben wird.

Der Aufnahmedorn weist weiterhin noch einen Drahtbügel 62 auf, mit dem sichergestellt wird, daß die Hülse in einer vorgegebenen Position auf dem Aufnahmedorn liegt. Der Drahtbügel ist so bemessen, daß der Durchmesser des Aufnahmedorns zuzüglich der Erstreckung des Bügels in vertikaler Richtung in etwa dem Innendurchmesser der Hülse der Garnspule entspricht.

An seinem, der Abstützvorrichtung abgewandten Ende, weist der Aufnahmedorn einen gehärteten Endzapfen 63 auf. Dieser Endzapfen 63 ist zylindrisch gestaltet und weist an seinem Ende eine Abflachung 64 auf, um ein Verdrehen des Aufnahmedorns im Manipulationsdorn zu verhindern. Eine Anfasung 65 am Ende des zylindrischen Endzapfens 63 erleichtert das Aufschieben des Manipulationsdornes. Eine Eindrehung 66 im Endbereich des Aufnahmedornes dient zum Eingriff des Hebels 46 der Dornhalte-Einrichtung, wodurch der Aufnahmedorn in der Dornhalte-Einrichtung in bezug auf seine Längsachse festgelegt ist.

Der weitere Aufbau der Abzugsvorrichtung wird im folgenden in bezug auf die bereits genannten Figuren und auf die Figuren 10 und 11 beschrieben. Die Handhabungseinrichtung gemäß der Erfindung kann sehr vielfältig aufgebaut werden. Im vorliegenden Fall besteht sie aus einem Rahmengerüst aus Aluminium-Vierkantrohren, die ein geringes Gewicht der Handhabungseinrichtung gewährleisten. Anstelle eines Gerüstrahmens kann selbstverständlich auch ein selbsttragendes Gehäuse vorgesehen werden. Die Handhabungseinrichtung ist, wie später noch beschrieben werden wird, parallel zu dem Tragrahmen 2 verfahrbar. Weiterhin kann sie an dem Mast 12 in Höhenrichtung verschoben werden.

Zur Terminologie ist zu bemerken, daß von Handhabungseinrichtungen gesprochen wird, wenn die Funktion des Tragens einer Garnspule und des Aufnahmedorns angesprochen wird. Ist die Handhabungseinrichtung mit Garnfindern und dergleichen kombiniert, wird die gesamte Einrichtung als Spulenwechseleinrichtung bezeichnet.

Die Handhabungseinrichtung weist im vorliegenden Fall einen Manipulationsdorn 70 auf, der im wesentlichen einen kreisförmigen Querschnitt aufweist und dessen Außendurchmesser so beschaffen ist, daß er kleiner ist, als der Innendurchmesser der Hülse einer Garnspule. Im vorderen Teil des Manipulationsdorns befindet sich eine zur Dornachse konzentrische Bohrung 71, die in etwa dem Durchmesser des Abschlußzapfens 63 des Aufnahmedornes entspricht.

Der Maniupulationsdorn ist auf einem Schlitten 72 längsbeweglich gelagert und kann durch einen pneumatisch betätigten Zylinder 73 in seiner Achsrichtung bewegt werden. Während des Spulenwechels wird der Aufnahmedorn nur vom Manipulationsdorn gehalten. Dazu fährt die Handhabungseinrichtung zunächst in eine Position, in der Aufnahmedorn und Manipulationsdorn die gleiche Achsrichtung aufweisen. Der Aufnahmedorn ist zu diesem Zeitpunkt durch die Dornhalte-Einrichtung gehalten. Dann wird der Manipulationsdorn auf den Aufnahmedorn zubewegt, und der Endzapfen des Aufnahmedorns wird in die Bohrung 71 des Manipulationsdorns eingeschoben. Die Toleranzen des Endzapfens des Aufnahmedorns und der Bohrung 71 des Manipulationsdorns sind so bemessen, daß der Aufnahmedorn durch die Reibung zwischen Zapfen und Bohrung gehalten ist. Eine Bewegung des Aufnahmedorns während des Aufschieben des Manipulationsdornes in Längsrichtung wird dadurch verhindert, daß die Dornhalte-Einrichtung in die Eindrehung des Aufnahmedorns eingreift, der so in seiner Längsrichtung festgelegt ist. Eine Verbiegung der Dornhalte-Einrichtung, die ebenfalls zu einer Bewegung in Längsrichtung des Aufnahmedorns führen würde, wird durch das obere U-förmige Führungsprofil und die Tragstange verhindert.

Es wird darauf hingewiesen, daß die Bohrung eine geeignete Tiefe haben muß, um die entsprechende Flächenpressung und die Hebelkräfte, die durch den Aufnahmedorn ausgeübt werden, aufnehmen zu können. Es wird weiterhin darauf hingewiesen, daß es zweckmäßig ist, entweder den Endzapfen der Aufnahmedorne oder die Oberfläche der Bohrung des Manipulationsdorns bzw. beide einem Härtungsvorgang zu unterziehen, insbesondere, um die Lebensdauer der Einrichtung zu erhöhen.

Nachdem die Dornhalte-Einrichtung vom Aufnahmedorn entfernt ist, wird der Aufnahmedorn nur noch vom Manipulationsdorn getragen. Versuche haben gezeigt, daß die Reibung zwischen Aufnahmedorn und Manipulationsdorn ausreicht, um einen sicheren Halt des Aufnahmedorns zu gewährleisten. Sollte diese kraftschlüssige Verbindung für einen bestimmten Anwendungsfall nicht geeignet oder nicht vorteilhaft sein, ist es weiterhin möglich, die Verbindung zwischen Aufnahmedorn und Manipulationsdorn formschlüssig zu gestalten. Dazu kann z. B. der Endzapfen des Aufnahmedorns eine Umfangsnut aufweisen, in die ein entsprechendes, pneumatisch oder elektrisch betätigtes Element eingereifen kann. Es ist darauf hinzuweisen, daß selbstverständlich darauf geachtet werden muß, daß derartige Einrichtungen im Manipulationsdorns selbst untergebracht werden müssen, da der Manipulationsdorn die Garnspule aufnehmen können muß.

Die Handhabungseinrichtung weist weiterhin einen Ankoppelbolzen 80 auf, der in eine entsprechende Bohrung 81 des Schlittens 43 der Dornhalte-Einrichtung 41 eingreift. Um diesen Eingriff zu ermöglichen, ist dieser Ankoppelbolzen mit einem Zylinder 82 verbunden, der den Ankoppelbolzen in Richtung auf den Tragrahmen 2 hin bewegt und von diesem weggezogen werden kann. Der Ankoppelbolzen ist weiterhin mit einem Zylinder 83 verbunden, durch den er seitlich, d. h. in horizontaler Richtung parallel zu den Profilteilen 20 bewegt werden kann.

Beim Spulenwechsel wird zunächst der Ankoppelbolzen 80 durch die Betätigung des Zylinders 82 in die Bohrung 81 der Dornhalte-Einrichtung eingeführt. Die Position der Bohrung 81 der Dornhalte-Einrichtung dient gleichzeitig als Referenzposition und stellt sicher, daß sich der Manipulationsdorn in der richtigen Lage zum Aufnahmedorn befindet. Anschließend wird der Manipulationsdorn auf den Aufnahmedorn zubewegt und nimmt dessen Endzapfen 63 in der Bohrung 71 auf. Nun wird der Zylinder 83 betätigt und der Ankoppelbolzen schiebt die Dorn halte-Einrichtung gemäß der Ansicht der Fig. 5 nach rechts, wobei sich gleichzeitig die Dornhalte-Einrichtung öffnet. Die Dornhalte-Einrichtung wird soweit vom Aufnahmedorn entfernt, bis der Spulenwechsel dadurch nicht mehr behindert wird.

An der Handhabungseinrichtung ist weiterhin eine Schiebeeinrichtung 90 vorgesehen, die ein Schiebeteil 91 und eine Schiebeplatte 92 aufweist. Das Schiebeteil 91 ist mit einem pneumatisch betätigten Zylinder 93 verbunden und kann durch diesen in Richtung auf die vom Manipulationsdorn aufgenommene Garnspule bewegt werden.

Das in der Zeichnung dargestellte Ausführungsbeispiel der Erfindung weist weiterhin eine Einrichtung auf, um die abgeworfenen Leerhülsen zu sammeln. Für diesen Zweck ist unter jedem Aufnahmedorn eine Hülsenrutsche 94 angeordnet, die eine zum Tragrahmen hin geneigte schiefe Ebene aufweist, durch welche die Hülsen zum Tragrahmen hin befördert werden. Diese schiefe Ebene ist gleichzeitig auch zu dem quer angeordneten Profilteil, welches sich in der Mittelebene zwischen zwei Aufnahmedornen befindet, geneigt. Dadurch wird die Hülse sowohl auf den Tragrahmen zu als auch zu der Ebene hin befördert, welche in der Mitte zwischen den Ebenen liegt, in der sich die übereinander angeordneten Aufnahmedorne befinden. In dieser vertikalen Mittelebene ist ein Hülsenschacht angeordnet, durch den die Hülsen, die über die schiefe Ebene zum Hülsenschach: gelangen, zwischen den Aufnahmedornen nach unten fallen können. Unterhalb des Hülsenschachtes, d. h. auch unterhalb der untersten Reihe von Aufnahmedornen ist eine Fördereinrichtung, vorzugsweise ein Förderband vorgesehen, durch welches die Leerhülsen zu einem Sammelbehälter befördert werden. Dieser Sammelbehälter kann dann regelmäßig entleert werden.

Auch diese Hülsen-Sammeleinrichtung trägt wesentlich dazu bei, daß der gesamte Betriebsablauf der Abzugsvorrichtung automatisiert werden kann.

Eines der wesentlichen Probleme, welches der Automation des Spulenwechsels bei einer kontinuierlich betriebenen Abzugsvorrichtung entgegenstand, war die Notwendigkeit, das Garnende der ersten Spule mit dem Garnanfang der zugeordneten Ersatzspule zu verbinden. Um einen automatischen Betrieb zu erreichen, ist es zunächst notwendig, Garnanfang und Garnende zuverlässig zu erfassen. Erfindungsgemäß ist dafür ein automatischer Garnfinder vorgesehen, dessen Aufbau und Betriebsweise nachfolgend in bezug auf die Figuren 12a, 12b und 13 beschrieben wird.

Der erfindunggemäße Garnfinder 100 weist einen Grundkörper 101 auf, der aus Stahl, Edelstahl, Messing oder auch aus einem Kunststoff wie Polyamid bestehen kann. Dieser Grundkörper weist eine Hauptbohrung 102 auf, die den Grundkörper in dessen ganzen Länge durchdringt. Im unteren Teil 102a der Bohrung ist eine Injektordüse 103 angeordnet, die gegenüber der Bohrung 102a mit einer Dichtung 104 abgedichtet ist. Oberhalb der Dichtung 104 hat die Injektordüse einen geringeren Durchmesser als die Bohrung 102a, so daß ein Spalt mit kreisringförmigem querschnitt entsteht. Im weiteren Teil der Bohrung 102b sind sowohl die Injektordüse als auch die Bohrung kegelig verjüngt, wobei der Kegelwinkel unterschiedlich ist, so daß ein sich verengender Spalt 102c entsteht. Eine Bohrung 105 ist von der Seite her in den Grundkörper eingelassen und steht mit der Bohrung 102 in Verbindung. In diese Bohrung 105 ist ein Anschluß 106 für einen Pneumatikschlauch 107 dichtend eingeschraubt. Durch diesen Pneumatikschlauch 107 wird Luft in die Bohrung 102 eingeleitet, die durch den kreisringförmigen Spalt und durch den sich verengenden Spalt 102c strömt. Im Inneren der Injektordüse 103 ist ein Kanal 108 vorgesehen, der einen kreisförmigen Querschnitt aufweist, und dessen Durchmesser mit dem Durchmesser des weiteren Teils der Bohrung 102d übereinstimmt. Wenn Druckluft durch den pneumatischen Schlauch 107 einströmt, entsteht in diesem Kanal 108 ein Unterdruck, dessen Druckdifferenz zum Atmosphärendruck von den jeweiligen Durchmessern von Bohrung und Injektordüse und vom Druck der zugeführten Druckluft abhängt. Oberhalb der Injektordüse ist eine weitere querverlaufende Bohrung 110 angordnet, in der ein druckluftbetätigter Kolben 111 geführt ist. Ein pneumatischer Schlauch 112 ist über ein entsprechendes Anschlußstück mit der Bohrung 110 verbunden. Der Kolben 111 weist an seiner vorderen Seite 111a eine halbkugelförmige Gestalt auf. Auf der dem Kolben gegenüberliegenden Seite der Bohrung 102 ist eine weitere Bohrung 113 angeordnet, die die gleiche Achse hat, wie die Bohrung 110. In diese Bohrung ist mittels einer Schraube 114 ein Druckstück 115 eingeschraubt, welches eine Form aufweist, die komplementär zur Formgestaltung des vorderen Teiles 111a des Kolbens 111 ist. Wenn der Kolben nun mit Druckluft beaufschlagt wird, wird er nach vorne gegen dieses Druckstück 115 gedrückt.

Oberhalb der Bohrung 111 ist eine weitere Bohrung 120 vorgesehen, in der ein optischer Sensor 121 angeordnet ist. In gleicher Achsrichtung wie die Bohrung 120 ist auf der, der Bohrung 102 gegenüberliegenden Seite eine Bohrung 122 angeordnet, in der wiederum mittels einer Schraube 123 ein reflektierendes Element 124 gehalten ist.

Der optische Sensor ist so beschaffen, daß er sowohl Licht ausstrahlen kann, als auch vom Reflektor 124 reflektiertes Licht aufnehmen kann.

Bei einer alternativen Ausgestaltung des Fadengreifers ist der optische Sensor 121 so gestaltet, daß er nur Licht ausstrahlt, während das Empfangselement auf der anderen Seite der Bohrung 102 also in der Bohrung 122 angeordnet ist.

Der optische Sensor ist in jedem Fall so ausgelegt, daß die vom Empfangselement aufgenommene Lichtmenge reduziert wird, sobald sich ein Garnstück in der Bohrung 102 befindet.

In dem oberen Teil 102d der Bohrung 102 ist ein Rohrstück oder ein Schlauchstück 125 eingeschraubt, welches das eingesaugte Garn führt.

Die Funktion dieses Garnfinders ist nun wie folgt: Der Garnfinder wird, wie dies in Fig, 13 dargestellt ist, in einer bestimmten Position über eine Spule 3 geführt. Um die Position des Garnfinders über der Spule festzulegen, ist vorzugsweise ein Element angeordnet, das mechanisch, optisch oder elektrisch den Abstand zwischen Garnfinder und Spule überwacht, wobei diese Werte dann einer Datenverarbeitungseinheit zugeführt werden, die den erreichten Abstand mit dem vorgegebenen Sollabstand vergleicht und ggf. für eine Abstandsänderung zwischen Garnfinder und Spule sorgt.

Der Garnfinder 100 wird entlang einer Mantellinie der Spule 3 über die Spule bewegt, wobei im vorliegenden Fall die Spule dann einer langsamen Rotationsbewegung unterworfen wird. Der Garnfinder weist, gemäß einer zu bevorzugenden Ausführungsform weiterhin eine Einrichtung auf, mit der Drückluft auf die Spule geblasen wird. Dadurch kann ein eventuell festsitzender Garnanfang gelöst werden.

Insbesondere bei haarigen Garnen, die häufig fest auf der Spule "kleben", kann es zweckmäßig sein, eine Bürsteneinrichtung zu verwenden, die auf die Garnspule drückt, während diese rotiert. Dadurch wird ebenfalls der Garnanfang auf der Spule vom Spulenkörper gelöst.

Sobald der Garnfinder in die Nähe des auf der Spule liegenden, oder durch Druckluft hochgewirbelten Garnanfanges kommt, wird dieser Garnanfang durch den in dem Kanal 108 herrschenden Unterdruck in den Garnfinder eingesaugt, durchdringt die Bohrung 102 und tritt in das Rohr oder Schlauchstück 125 ein.

Dadurch wird die vom optischen Sensor 121 aufgenommene Lichtmenge verringert. Dieses Ereignis wird von einer Datenverarbeitungseinheit registriert, die wiederum die Druckluftzufuhr zum Garnfinder so steuert, daß der Druckluftanschluß 112 mit Druckluft versorgt wird, wodurch der Kolben 111 in Richtung auf das Drucktück 115 zubewegt wird, und dabei den Faden zwischen der Kolbenvorderseite 111a und dem Druckstück einklemmmt. Der Faden wird nun solange im Garnfinder festgehalten, wie die Druckluftzufuhr im Schlauch 112 anhält.

Die Druckluftzufuhr in dem Schlauch 107 kann dabei unterbrochen werden. Das Garn ist dann im Garnfinder festgehalten und kann mit diesem bewegt werden.

Gemäß einer alternativen Ausführungsform wird der Kolben 111 nicht pneumatisch, sondern elektrisch über eine entsprechende Spule bewegt. Statt des Druckluftanschlusses 112 ist dann ein einfacher elektrischer Anschluß vorgesehen.

Statt des Sensors 121 kann weiterhin ein elektrisches Erkennungselement verwendet werden, das Feldänderungen im Bereich der Bohrung 102d feststellen kann.

Eine weitere Ausführungsform des erfindungsgemäßen Garnfinders zeigt die Fig. 12b. Bei dieser Ausführungsform ist das Schlauchstück 125 durch eine Garnschneidevorrichtung 130 ersetzt. Die übrigen Teile des Garnfinders entsprechen denen der Fig. 12a. Die Garnschneide-Einrichtung 130 weist einen Kanal 131 auf, welcher in Achsrichtung des Kanals 102 des Garnfinders verläuft. Quer zu diesem Kanal 131 ist eine Bohrung 132 angeordnet, in die ein Anschlußstück 133 eingeschraubt ist, welches mit einem Pneumatikschlauch 134 verbunden ist. Ein Kolben 135 ist längsbeweglich in der Bohrung 132 angeordnet, wobei dieser Kolben an seiner vorderen Seite eine Messerschneide 136 aufweist. Ein Stift 137 verhindert eine Verdrehung des Kolbens in der Bohrung 132. Gegenüber dem Kolben ist ein Amboßelement 138 angeordnet, welches mit der Messerschneide 136 zusammenwirkt, um das Schneiden des in die Bohrung 131 eingezogenen Garns zu bewirken. Das Amboßelement 138 besteht aus einer Hülse 139, welche auf einem Stift 140 drehbar gelagert ist. Wie aus der Zeichnung zu erkennen ist, trifft die Messerschneide 136 nicht symmetrisch auf die Hülse 139 auf. Dadurch wird beim Schneiden gleichzeitig eine Drehbewegung der Hülse 139 gegenüber dem Stift 140 bewirkt, die einen vorzeitigen Verschleiß der Hülse 139 verhindert.

Die Verwendung einer solchen Garnschneide-Einrichtung hat den Vorteil, daß alle Garne für die Weiterverarbeitung die gleiche Länge aufweisen.

Obwohl der Garnfinder vorstehend in bezug auf die erfindungsgemäße Abzugsvrrrichtung beschrieben ist, ist es für den Fachmann selbstverständlich, daß ein solcher Garnfinder auch in anderen Bereichen eingesetzt werden kann, bei dem ein Garn oder Fadenanfang gefunden und erfaßt werden muß.

Der Garnfinder muß zur Durchführung seiner Tätigkeit bewegt werden. Dies kann z. B. mit pneumatischen Zylinder-Kolbeneinheiten geschehen, die dem Garnfinder eine Bewegung in der jeweiligen Richtung des Kolbenhubes ermöglichen. Der Garnfinder kann aber auch mit einem um mehrere Achsen bewegbaren Greifarm, wie er für Handhabungsautomaten typisch ist, bewegt werden.

Da bei einer Spule üblicherweise Garnanfang und Garnende erfaßt werden müssen, sind bei der erfindungsgemäßen Abzugsvorrichtung üblicherweise zwei Garnfinder eingesetzt. Da das Garnende üblicherweise im Bereich der Hülse festgeklemmt ist, wird ein Garnfinder in diesem Bereich eingesetzt, und findet somit das Garnende, während sich der andere Garnfinder auf der Oberfläche der Garnspule entlangbewegt, und damit den Garnanfang findet.

Es kann vorkommen, daß mit dem vorstehend beschriebenen Garnfinder Fadenreste angesaugt werden, die die Bohrung 102 durchlaufen und anschließend durch das Rohr- oder Schlauchstück 125 ausgeworfen werden. Um in diesem Fall eine Unterbrechung des Garnfindens zu verhindern, wird der Garnfinder vorzugsweise so gesteuert, daß die Klemmung erst ausgelöst wird, wenn das optische Signal in einem bestimmten Zeitabschnitt überprüft ist. Als zweckmäßig hat sich hier z. B. ein Zeitabstand von 0,3 sec erwiesen.

Zum Verbinden des Garnanfanges der zweiten Spule mit dem Garnende der ersten Spule ist eine pneumatisch arbeitende Spleißvorrichtung vorgesehen. Diese Spleißvorrichtung kann ebenfalls am Rahmen der Handhabungseinrichtung angeordnet sein.

Am Tragrahmen ist weiterhin über jedem Aufnahmedorn eine Garnklemm-Einrichtung vorgesehen, deren Aufbau und deren Funktion in bezug auf die Figuren 14 bis 17 beschrieben wird.

Fig. 14 zeigt eine Seitenansicht der Garnklemm-Einrichtung 150, wobei das obere Teil 151 zum Halten des Garnendes dient, während der untere Teil 152 dazu verwendet wird, das Garn während des Aufschiebens der neuen Spule zu halten und insbesondere dazu, festzustellen, ob Garnanfang und Garnende ordnungsgemäß miteinander verbunden sind und ob die vordere Spule abgelaufen ist.

Die Funktion des oberen Teils 151 ist am besten aus der Fig. 15 ersichtlich. Dieses obere Teil besteht aus einem Blechteil 153, welches eine Nase 154 aufweist. Auf dieses Blechteil 153 drückt eine Blattfeder 155. In dem Blechteil 153 ist eine Bohrung 156 vorgesehen, welche durch die Blattfeder verschlossen wird. In diese Bohrung wird das Garnende mittels des Garnfinders und dessen Garnhalte-Einrichtung eingeführt, wobei die Blattfeder 155 beim Einführen zurückgedrückt wird. Die Bohrung 156 ist so gestaltet, daß der Faden nur lose in diese Bohrung geführt wird, was für die Funktion dieser Einrichtung wesentlich ist.

Der Aufbau und die Funktion des unteren Teils 152 wird am besten aus den Fig. 16 und 17 deutlich. Das untere Teil besteht aus einem Blechteil 160, welches in seinem vorderen Teil mit einer Einführöffnung 161 versehen ist. An dem Blechteil 160 sind zwei Stangen 162, 163 angeordnet, welche mittels Druckfedern 164 (in der Zeichnung ist aus Gründen der Klarheit nur eine dargestellt), den Schlitten 165 in die in Fig. 16 gezeigte Position drücken. An dem Schlitten 165 ist ein Haltevorsprung 166 angeordnet.

Die Funktion dieser Einrichtung wird unter Bezugnahme auf die weiteren Figuren 18 und 19 beschrieben, die zeigen, wie die Verbindungseinrichtung und die Garnklemm-Einrichtung während des Aufschiebens einer neuen Spule arbeitet.

In der Fig. 18 ist die Spulenwechseleinrichtung 4 mit dem Manipulationsdorn 70 zu sehen, wobei sich auf dem Manipulationsdorn die Spule 3b befindet. Weiterhin sind in dieser Darstellung ein erster Garnfinder 170 und ein zweiter Garnfinder 172, sowie ein pneumatisch arbeitendes Spleißgerät 173 dargstellt. Das Spleißgerät weist einen Ansaugschlauch 174 auf. Auf dem oberen Aufnahmedorn 40c befindet sich eine Leerhülse 11a sowie eine Ersatzspule 3a. Auf dem Aufnahmedorn 40d sind weitere Spulen 3c und 3d schematisch dargestellt.

In der Fig. 18 ist zu erkennen, wie das Garnende 180 der Spule 3b durch den unteren Teil 152 und den oberen Teil 151 der Garnklemm-Einrichtung 150 geführt ist. Die Garnverbindung kann durchgeführt werden, bevor der Manipulationsdom an den Aufnahmedorn angekoppelt ist, oder nachdem diese Kopplung erfolgt ist. Die Garnverbindung geschieht, indem der Spleißer 173 den Garnanfang 181 und das Garnende 180 miteinander verbindet. Dazu wird das Garnende 180 in dem Bereich zwischen dem oberen Teil 151 und dem unteren Teil 152 angesaugt, d. h. also nicht das Garnende selbst. Der Spleißer schneidet beide Garnenden auf die gleiche Länge ab und verspleißt sie dann miteinander. Die losen Garnenden werden durch einen speziellen Schlauch abgesaugt, so daß die Funktion der Abzugsvorrichtung nicht durch Garnreste beeinträchtigt werden kann.

Beim Einschieben der vollen Spule 3b auf den Aufnahmedorn 10c legt sich das gespleißte Garn, geführt durch die besondere Öffnung 161 im Blech 160 um den Haltevorsprung 166. Dieser Zustand ist insbesondere in Fig. 19 zu erkennen, hier ist das Garnende 180 der Spule 3a mit dem Garnanfang 181 der Spule 3b verbunden und liegt über dem Vorsprung 165 der Garnklemmeinrichtung 150. Gleichzeitig wird das Garnende 187 der Spule 3b durch den zweiten Garnfinder 172 bei dessen Vorwärtsbewegung in die Garnklemm-Einrichtung eingeschoben. Der Garnfinder 172 läßt dann das Garnende 187 los, und daß Garnende kann dann beim nächsten Wechselvorgang wieder vom Spleißgerät angesaugt werden. Das Umlegen des Garns 180 und des Garns 181 bewirkt eine Verschiebung des Vorsprunges 166 in Richtung von der Einführöffnung weg, indem die Federn 164 infolge der auf das Garn ausgeübten Zugkraft zusammengedrückt werden. Diese Bewegung des Schlittens 165 wird durch einen, in den Figuren 14 - 17 nicht dargestellten mechanischen Sensor, einen sogenannten Mikroschalter, erkannt und an die Datenverarbeitungseinrichtung gemeldet. Dadurch erhält diese Einrichtung ein Signal, das die Spleißung durchgeführt wurde und die Spule aufgeschoben ist. Ist das Garn nicht ordnungsgemäß gespleißt worden, entsteht keine Zugbeanspruchung auf den Vorsprung 166 und der Mikroschalter wird nicht betätigt, in diesem Fall wird Alarm ausgelöst.

Die Garnklemm-Einrichtung hat weiterhin die Funktion, zu erkennen, wenn eine Spule abgelaufen ist. Dieses Erkennen geschieht beim Umspringen des Garns von der vorderen Spule 3a auf die hintere Spule 3b. Sobald die vordere Spule abgelaufen ist, wird auf das Garnende 180 der Spule 3a die volle Zugkraft des Abzuges ausgeübt. Dadurch bewegt sich der Schlitten 165 gegen die Wirkung der Feder 164 nach hinten. Sobald Schlitten und ein Abstreifblech 167 übereinander zu liegen kommen, wie dies in Fig. 17 dargestellt ist, wird das Garn vom Haltevorsprung 166 abgestreift. Das Garn ist nun aus der Garnklemmeinrichtung gelöst, und der Garnabzug erfolgt nun von der Spule 3b. Das Zurückschnellen des Schlittens 165 in seine Ausgangsposition, bzw. der Endanschlag des Schlittens 165 wird durch einen weiteren Mikroschalter erfaßt, der dem Computer damit gleichzeitig meldet, daß der Abzug von der vorderen zur hinteren Spule umgesprungen ist. Der Computer speichert nun ab, an welchen Aufnahmedorn dieser Umspring-Vorgang erfolgte und leitet dann, nachdem die anderen früheren Leermeldungen abgearbeitet worden sind, einen entsprechenden Spulenwechsel auf diesem Aufnahmedorn ein.

Es ist darauf hinzuweisen, daß auch andere Sensoren denkbar sind, mit denen die Tatsache des Leerwerdens einer Garnspule aufgenommen werden können. So können z. B. optische Sensoren verwendet werden, welche anzeigen, ob das Garnende 181 der Spule noch an der entsprechenden Stelle ist oder nicht. Die vorliegenden Einrichtung ist jedoch einfach aufgebaut und, wie Versuche gezeigt haben, in ihrer Funktion sehr zuverlässig.

Die Einrichtung, die vorgesehen ist, um die Garnspulen vom Spulenvorratsmagazin zur Handhabungseinrichtung zu befördern, wird in bezug auf die Figuren 4, und 20 - 22 beschrieben. In der Fig. 4 ist ein herkömmlicher Spulenwagen zu erkennen, auf dem einzelne Spulen 3 auf mehreren schiefen Ebenen 200 angeordnet sind. Ein schwenkbarer Anschlag 201 stellt sicher, daß nur jeweils eine Spule vom Spulenwagen auf die Positioniereinrichtung gelangt. Die Positioniereinrichtung 210 weist zwei Walzen 211, 212 auf, die eine volle Garnspule aufnehmen können. Die beiden Walzen 211, 212 dienen gleichzeitig dazu, die Spule zum Finden des Garnanfangs und des Garnendes zu drehen. Unterhalb der Walzen 211, 212 ist ein Drehteller 213 angeordnet, der dazu dient, die Positioniereinrichtung um 90° zu drehen, so daß die Achse der darauf befindlichen Garnspule parallel zu den Achsen der Aufnahmedorne ist.

Die Positioniereinrichtung ist längs eines Rahmens 215 beweglich und kann durch Führungsstangen 216, 217 mittels einer Spindel in der Höhe verstellt werden. Zur genauen Führung der Positioniereinrichtung entlang des Rahmens 215 ist ein Zahnkranz 220 vorgesehen, der z. B. als Evolventenverzahnung oder als Triebstockverzahnung ausgebildet sein kann. Je nach Art des Zahnkranzes ist dann entsprechend eine Zahnstange oder ein entsprechendes Element 221 vorgesehen, in das der Zahnkranz 220 eingreifen kann. Die Funktion der Positioniereinrichtung ist nun wie folgt:

Die Positioniereinrichtung fährt zunächst den ersten Spulenwagen an oder, wenn verschiedene Spulen aufzustecken sind, den Spulenwagen, auf dem sich der entsprechende Spulentyp befindet. Der Anschlag 201 wird gelöst und die Spule kann auf die Positioniereinrichtung, die dazu in ihre untere Stellung gefahren wird, rollen. Anschließend wird die Positioniereinrichtung in die Position zurückgefahren, die links in Fig. 22 zu erkennen ist. Die Spule wird um 90° gedreht, wie dies schematisch in Fig. 22 angedeutet ist. Anschließend wird die Spule angehoben. Dabei ist ein optischer Sensor vorgesehen, dessen Lichtstrahl achsparallel zur Achse der Hülse der Spule ausgestrahlt wird. Sobald die Garnspule in eine entsprechende Höhe angehoben ist, wird das ausgestrahlte Licht durch das auf der Hülse befindliche Garn reflektiert. Dieses Ereignis wird von der Datenverarbeitungseinrichtung festgehalten. Die Garnspule wird dann weiter bewegt, bis schließlich das Licht des Sensors durch die Öffnung der Hülse der Garnspule fällt, wodurch dann keine Reflektion mehr stattfindet. In dieser Position wird die Hubbewegung der Positioniereinrichtung gestoppt. Es ist nun sichergestellt, daß sich die Öffnung der Hülse in einer ganz bestimmten Höhe befindet. Die Handhabungseinrichtung fährt die Position der Positioniereinrichtung an und kann diese Spule nun mit dem Manipulationsdorn aufnehmen.

Bei der hier beschriebenen Ausführungsform ist an der verfahrbaren Handhabungseinrichtung außer dem Manipulationsdorn auch der erste und der zweite Garnfinder sowie das Spleißgerät angeordnet. Die Garnfinder und das Spleißgerät sind jeweils über pneumatisch betätigte Zylinder längsbeweglich gelagert bzw. schwenkbar und können zur Erfüllung ihrer Funktion ausgeschwenkt werden. Dadurch ist es möglich, die Funktion des Garnfindens auszuführen, während sich die Garnspule noch auf der Positioniereinrichtung befindet und von den Walzen 211, 212 getragen und gedreht wird. Sobald das Garn von den beiden Garnfindern aufgenommen wurde, kann dann die Handhabungseinrichtung mit dem Manipulationsdorn und den in den Garnhalte-Einrichtungen gehaltenen Garnen zu der entsprechenden Stelle des Aufnahmedorns fahren.

Die vorstehend in bezug auf die Fig. 1 - 22 beschriebene Abzugsvorrichtung zeichnet sich dadurch aus, daß der gesamte Betrieb dieser Abzugsvorrichtung voll automatisch durchgeführt werden kann. Dies war im stand der Technik bislang nicht möglich. Weiterhin zeichnet sich die Abzugsvorrichtung durch einen erheblich verminderten Platzbedarf gegenüber herkömmlichen Abzugsvorrichtungen aus. Dies wird dadurch erreicht, daß bei der beschriebenen Abzugsvorrichtung jeweils zwei Garnspulen von einem Aufnahmedorn gehalten werden. Dadurch kann die Zahl der Aufnahmedorne und damit praktisch auch der Platzbedarf der Abzugsvorrichtungen halbiert werden.

## Patentansprüche

1. Verfahren zum Betrieb einer Abzugsvorrichtung (1) für Garnspulen (3) bei dem die aus einer Hülse (11) und einem darauf aufgewickelten Garn (10) bestehenden Garnspulen (3) von Aufnahmedornen (40) getragen werden, wobei die Aufnahmedorne (40) durch Dorn-Halteeinrichtungen (41) an ihren der Abzugsseite abgewandten Endbereichen einseitig gehalten werden,
**dadurch** **gekennzeichnet**,
daß das Aufbringen einer vollen Garnspule (3b) auf einen Aufnahmedorn (40) mit einer
Handhabungseinrichtung vorgenommen wird, welche die volle Garnspule (3b) aufnimmt,
daß das der Dorn-Halteeinrichung benachbarte Ende des Aufnahmedorns (40) mit der Handhabungseinrichtung verbunden wird,
daß anschließend die Dorn-Halteeinrichtung (41) des Aufnahmedorns (40) vom Aufnahmedorn (40) entfernt wird, und
daß dann die volle Spule (3) auf den Aufnahmedorn (40) aufgeschoben wird, wobei eine sich gegebenenfalls auf dem Aufnahmedorn (40) befindliche Leerhülse (11) über das freie Ende des Aufnahmedorns (40) abgeworfen wird.

2. Verfahren gemäß Anspruch 1, dadurch gekennzeichnet, daß das Aufnehmen der vollen Garnspule (3) mit einem Manipulationsdorn (70) erfolgt, welcher in die Öffnung der Hülse (11) der Garnspule (3) eingeschoben wird, wobei die Verbindung zwischen dem Aufnahmedorn (40) und dem Manipulationsdorn (70) formschlüssig oder kraftschlüssig erfolgt.

3. Verfahren gemäß Anspruch 2, dadurch gekennzeichnet, daß ein Manipulationsdorn (70) mehreren Aufnahmedornen operativ zugeordnet ist, wobei der Manipulationsdorn (70) mit der Handhabungseinrichtung bewegbar ist.

4. Verfahren gemäß mindestens einem der vorhergehenden Ansprüche, dadurch gekennzeichnet, daß die Leerhülse (11) während des Abwerfens zunächst in waagrechter Stellung gehalten und dann aus dieser Position fallen gelassen wird.

5. Verfahren gemäß mindestens einem der vorhergehenden Ansprüche, dadurch gekennzeichnet, daß jeweils mindestens eine erste (3a) und eine zweite Garnspule (3b) einander operativ derart zugeordnet sind, daß der Garnabzug zunächst von der ersten Garnspule (3a) erfolgt und, nachdem die erste Garnspule (3a) abgelaufen ist, auf die zweite Garnspule (3b) übergeht und umgekehrt, wobei die operative Zuordnung beinhaltet, daß das Garnende (180) der Garnspule (3a), von der gerade abgezogen wird, mit dem Garnanfang (181) der zugeordneten Spule (3b), die als nächste abgezogen wird, verbunden ist.

6. Verfahren gemäß Anspruch 5, dadurch gekennzeichnet, daß die einander zugeordneten Garnspulen (3a,3b) hintereinander auf dem gleichen Aufnahmedorn (40) angeordnet sind.

7. Verfahren gemäß Anspruch 5 oder 6, dadurch gekennzeichnet, daß Garnanfang (181) und Garnende (180) der einander zugeordneten Spulen (3a,3b) während des Aufsteckvorganges durch eine Garnverbindungseinrichtung (173) automatisch verbunden werden.

8. Verfahren gemäß Anspruch 7, dadurch gekennzeichnet, daß die Garnverbindung als Spleißung ausgeführt wird.

9. Verfahren gemäß mindestens einem der vorhergehenden Ansprüche, dadurch gekennzeichnet, daß der Garnanfang (181) und/oder das Garnende (180) der aufzusteckenden Spule (3) durch eine optisch oder mechanisch wirkende Garnerkennungs-Einrichtung erkannt wird, und daß der erkannte Garnanfang (181) bzw. das erkannte Garnende (180) mit einer Garn-Haltevorrichtung erfaßt wird.

10. Verfahren gemäß mindestens einem der Ansprüche 5-9, gekennzeichnet durch folgenden Verfahrensablauf:
a) Erkennen des Garnanfangs (181) einer vollen Spule (3)
b) Erkennen des Garnendes (180) einer vollen Spule (3)
c) Festhalten des Garnanfangs (181) in einer ersten Garn-Haltevorrichtung
d) Festhalten des Garnendes (180) in einer zweiten Garn-Haltevorrichtung
e) Verbinden des Garnanfanges (181) der vollen Spule (3) mit dem Garnende (180) einer vorausgehend auf den gleichen oder einem anderen Aufnahmedorn (40) aufgesteckten Spule (3)
f) Festklemmen des Garnendes (180) der vollen Spule (3) in einer dem Aufnahmedorn (40) zugeordneten Garn-Klemmeinrichtung (150)

11. Verfahren gemäß mindestens einem der Ansprüche 1-10, gekennzeichnet durch folgenden Verfahrensablauf:
a) Anfahren eines Spulenvorratsmagazins mit der Handhabungseinrichtung
b) Aufnahme mindestens einer vollen Spule (3) mit dem Manipulationsdorn (70)
c) Anfahren des Aufnahmedorns (40), auf den die erstliegende Spule (3) des Manipulationsdorns (70) aufzustecken ist,
d) Verbinden von Manipulationsdorn (70) und Aufnahmedorn (40),
e) Entfernen der Dorn-Halteeinrichtung (41) vom Aufnahmedorn (40)
wobei während oder nach diesen Verfahrensschritten folgende weitere Schritte ausgeführt werden:
f) Erkennen des Garnanfangs (181) der vollen Spule (3b)
g) Erkennen des Garnendes (180) der vollen Spule (3b)
h) Festhalten des Garnanfangs (181) in einer ersten Garn-Haltevorrichtung (170,111)
i) Festhalten des Garnendes (180) in einer zweiten Garn-Haltevorrichtung (172,111)
und wobei dann folgende weitere Verfahrensschritte ausgeführt werden:
k) Verbinden des Garnanfanges (181) der vollen Spule (3b) mit dem Garnende (180) einer vorausgehend aufgesteckten Spule (3a)
l) Festklemmen des Garnendes (180) der vollen Spule (3b) in einer dem Aufnahmedorn (40) zugeordneten Garn-Klemmeinrichtung (150).
und wobei nach dem Aufsteckvorgang folgende weitere Schritte ausgeführt werden:
m) Zurückbewegen der Dorn-Halteeinrichtung (41) zum Aufnahmedorn (40)
n) Lösen des Manipulationsdorns (70) vom Aufnahmedorn (40)
o) Anfahren des Spulenmagazins bzw., falls sich noch eine Spule (3) auf dem Manipulatiosdorn befindet, des nächsten Aufnahmedorns (40) mit dem Manipulationsdorn (70).

12. Abzugsvorrichtung für Garnspulen (3) mit einem Tragrahmen (2) und einem oder mehreren Aufnahmedornen (40), welche im wesentlichen nebeneinander und/oder übereinander angeordnet sind, wobei diese Aufnahmedorne (40) in Dornhalte-Einrichtungen (41), welche mit dem Tragrahmen (2) verbunden sind, einseitig gehalten sind und aus einer Hülse (11) und einem darauf aufgewickelten Garn (10) bestehende Garnspulen (3) aufnehmen, von denen das Garn (10) abgezogen wird,
**dadurch** **gekennzeichnet**,
daß die Dornhalte-Einrichtung (41) jedes Aufnahmedorns (40) von diesem wegbewegt werden kann,
daß eine oder mehrere Handhabungseinrichtungen vorgesehen sind, mit denen eine oder mehrere volle Garnspulen (3) gehandhabt werden können,
daß eine oder mehrere Kupplungseinrichtungen zur Verbindung eines Aufnahmedorns (40) mit einer Handhabungseinrichtung vorgesehen sind, und
daß diese Kupplungseinrichtungen und diese Handhabungseinrichtungen so beschaffen sind, daß das der Dornhalte-Einrichtung benachbarte Ende (63) des Aufnahmedorns (40) nach dem Wegbewegen der Dornhalte-Einrichtung (41) von der Handhabungseinrichtung gehalten ist.

13. Abzugsvorrichtung gemäß Anspruch 12, dadurch gekennzeichnet, daß jede Handhabungseinrichtung einen Manipulationsdorn (70) aufweist, der eine oder mehrere Garnspulen (3) aufnehmen kann.

14. Abzugsvorrichtung gemäß Anspruch 13, dadurch gekennzeichnet, daß eine Schiebeeinrichtung (91) vorgesehen ist, mit welcher eine Garnspule (3) vom Manipulationsdorn (70) auf den Aufnahmedorn (40) aufgeschoben werden kann.

15. Abzugsvorrichtung gemäß mindestens einem der Ansprüche 12-14, dadurch gekennzeichnet, daß der Aufnahmedorn (40) so gestaltet ist, daß die von einer vorausgegangenen Garnspule (3) auf dem Aufnahmedorn (40) zurückgebliebene Leerhülse (11) beim Aufstecken einer vollen Garnspule (3) in die Richtung, in der der Abzug erfolgt, vom Aufnahmedorn (40) herunter geschoben wird.

16. Abzugsvorrichtung gemäß Anspruch 15, dadurch gekennzeichnet, daß eine Hülsen-Halteeinrichtung (51) vorgesehen ist, die die Leerhülse (11) während des Abschiebens vom Aufnahmedorn (40) zunächst in einer im wesentlichen waagrechten Postion hält, wobei die Hülsen-Halteeinrichtung so beschaffen ist, daß ihre Haltefunktion innerhalb einer sehr kurzen Zeitspanne beendet werden kann, so daß die Hülse (11) aus der genannten waagrechten Lage aus nach unten fällt.

17. Abzugsvorrichtung gemäß Anspruch 15 oder 16, dadurch gekennzeichnet, daß Einrichtungen vorgesehen sind, um die abgeworfenen Hülsen (11) aufzufangen, wobei vorzugsweise jedem Aufnahmedorn (40) eine Einrichtung zum Auffangen der Hülse (11) zugeordnet ist und wobei die Einrichtungen zum Auffangen der Hülsen (11) vorzugsweise mit Rutschen verbunden sind, durch die die Hülsen (11) zu einer Hülsensammel-Einrichtung geführt werden.

18. Abzugsvorrichtung gemäß mindestens einem der Ansprüche 12-17, dadurch gekennzeichnet, daß die Hülsen-Halteeinrichtung einen länglichen Körper (51) aufweist, welcher innerhalb des Aufnahmedorns (40) angeordnet ist und welcher in Richtung des Abzugs aus dem Aufnahmedorn (40) ausfahrbar ist, wobei der längliche Körper mit einer ersten Feder (53) verbunden ist, welche beim Ausfahren des länglichen Körpers aus dem Aufnahmedorn (40) gedehnt wird und wobei an dem länglichen Körper eine schwenkbare Mitnehmereinrichtung (54) vorgesehen ist, welche so beschaffen ist, daß der längliche Körper beim Ausschieben der Hülse (11) mitgenommen wird, und wobei weiterhin eine mit der Mitnehmereinrichtung zusammenwirkende Rasteinrichtung (57,58,59,60) vorgesehen ist, welche bewirkt, daß die Mitnehmereinrichtung weggeschwenkt wird, sobald der längliche Körper um eine vorbestimmte Strecke aus dem Aufnahmedorn (40) ausgefahren ist, wobei dann der längliche Körper mittels der in der ersten Feder gespeicherten Energie in den Aufnahmedorn (40) zurück beschleunigt wird.

19. Abzugsvorrichtung gemäß mindestens einem der Ansprüche 12-18, dadurch gekennzeichnet, daß die Aufnahmedorne (40) so beschaffen sind, daß mindestens zwei Garnspulen (3) hintereinander aufgenommen werden können, wobei die Garnspulen (3) einander derart zugeordnet sind, daß die hintere, näher an der Dornhalteeinrichtung befindliche Garnspule (3b) als Resevespule für die vordere Spule (3a) dient.

20. Abzugsvorrichtung gemäß mindestens einem der Ansprüche 12-19, dadurch gekennzeichnet, daß jede Handhabungseinheit zwei Garnfinder (170,172) aufweist, wobei der erste Garnfinder (170) zum Suchen des Garnanfangs (181) und der zweite Garnfinder (172) zum Suchen des Garnendes (180) vorgesehen ist.

21. Abzugsvorrichtung gemäß mindestens einem der Ansprüche 12-20, dadurch gekennzeichnet, daß eine Einrichtung (211,212) vorgesehen ist, um die Spule (3) zu drehen und daß weiterhin eine Einrichtung vorhanden ist, mit deren Hilfe die Drehbewegung der Spule (3) so gesteuert wird, daß das Garnende (180) nach dem Garnerkennen im wesentlichen an der in vertikaler Richtung höchsten Stelle der Hülse (11) liegt.

22. Abzugsvorrichtung gemäß mindestens einem der Ansprüche 12-21, dadurch gekennzeichnet, daß jedem Aufnahmedorn (40) eine Garnklemm-Einrichtung (150) zugeordnet ist, in der das Garnende (180) der hintersten auf dem Aufnahmedorn (40) befindlichen Garnspule (3) gehalten ist.

23. Abzugsvorrichtung gemäß Anspruch 19 und Anspruch 22, dadurch gekennzeichnet, daß die Garnklemm-Einrichtung (150) weiterhin eine Einrichtung (166) aufweist, um das Verbindungsgarn von der ersten zur zweiten Garnspule (3) zu halten.

24. Abzugsvorrichtung gemäß mindestens einem der Ansprüche 12-23, dadurch gekennzeichnet, daß die Handhabungseinrichtung und/oder eine Garnverbindungseinrichtung und/oder ein oder zwei Garnfinder zu einer Garnspulenwechsel-Einrichtung (4) zusammengefaßt sind, wobei die Garnspulenwechsel-Einrichtung vorzugsweise fahrbar angeordnet ist.

25. Abzugsvorrichtung gemäß Anspruch 24, dadurch gekennzeichnet, daß in einer Längsrichtung und gegebenfalls auch in der Höhenrichtung des Tragrahmens (2) mehrere Aufnahmedorne (40) parallel zueinander angeordnet sind und daß die Garnspulenwechsel-Einrichtung (4) in dieser Längsrichtung an dem Tragrahmen (2) entlang bewegbar ist.

26. Abzugsvorrichtung gemäß Anspruch 24 oder 25, dadurch gekennzeichnet, daß die Garnspulenwechsel-Einrichtung (4) von einem in Längsrichtung an dem Tragrahmen (2) entlang bewegbaren Mast (12) getragen ist, und daß die Garnspulenwechsel-Einrichtung in vertikaler Richtung an diesem Mast entlang bewegbar ist.

27. Abzugsvorrichtung gemäß mindestens einem der Ansprüche 12-26, dadurch gekennzeichnet, daß am Tragrahmen (2) eine Führungsstange (25) sowie ein Führungsprofil (27) vorgesehen sind, in welchen die Dorn-Halteeinrichtung (41) verschieblich gelagert ist, wobei die Dorn-Halteeinrichtung einen Schlitten (43) aufweist, der in horizontaler Richtung an der Führungsstange entlang gleiten kann, und daß an diesem Schlitten eine senkrechte Tragstange (42) angeordnet ist, welche in das horizontal liegende Führungsprofil eingreift.

28. Abzugsvorrichtung gemäß Anspruch 27, dadurch gekennzeichnet, daß an der Tragstange ein oberes Halteelement (44) und ein unteres Halteelement (45) befestigt sind, um ein zylindrisches Teil des Aufnahmedornes (40) aufzunehmen.

29. Abzugsvorrichtung gemäß Anspruch 28, dadurch gekennzeichnet, daß an dem unteren Halteelement (45) ein Hebel (46) angeordnet ist, der auf einer Achse (47) gelagert ist, wobei an diesem Hebel eine Feder (48) angreift, die derart im Winkel zu diesem Hebel angeordnet ist, daß der Hebel in einer geschlossenen Position gehalten ist, wenn die Dorn-Halteeinrichtung (41) den Aufnahmedorn (40) trägt und daß der Hebel durch die Feder in einer offenen Position gehalten ist, wenn die Dorn-Halteeinrichtung von dem Aufnahmedorn (40) wegbewegt ist.

30. Abzugsvorrichtung gemäß mindestens einem der Ansprüche 12-29, dadurch gekennzeichnet, daß sie folgende mechanisch und/oder optisch und/oder elektrisch wirkende Sensoren aufweist:
a) einen Sensor, welcher erkennt, daß eine Garnspule (3) an einem Aufnahmedorn (40) abgelaufen ist; und/oder
b) einen Sensor welcher erkennt, ob in der Magazineinrichtung eine Garnspule (3) vorhanden ist; und/oder
c) einen Sensor, welcher erkennt, ob eine Garnspule (3) auf der Positioniereinrichtung vorhanden ist; und/oder
d) einen Sensor, welcher erkennt, ob auf dem Manipulationsdorn (70) eine Garnspule (3) aufgenommen ist; und/oder
e) einen Sensor, welcher erkennt, daß die Position des entsprechenden Aufnahmedorns (40) korrekt durch die Handhabungseinrichtung angefahren wurde; und/oder
f) einen Sensor, welcher erkennt daß die Garnverbindung korrekt durchgeführt wurde; und/oder
g) einen Sensor, welcher erkennt, daß der Garnanfang (181) der Garnspule (3) von einem ersten Garnfinder gefunden worden ist und/oder
h) einen Sensor, welcher erkennt, daß das Garnende (180) einer Garnspule (3) von einem zweiten Garnfinder korrekt aufgenommen worden ist, und/oder
i) einen Sensor, welcher erkennt, daß die Garnspule (3) sich in einer solchen Position befindet, daß das Garnende (180) sich an der Hülse (11) oben befindet und/oder
k) einen Sensor, welcher erkennt, daß die Garnverbindung korrekt durchgeführt wurde und/oder
l) einen Sensor, welcher erkennt, daß die Dorn-Halteeinrichtung vom Aufnahmedorn (40) entfernt ist und/oder
m) einen Sensor, welcher erkennt, daß das Garnende (180) der aufzusteckenden Spule (3) korrekt in die Garnklemm-Einrichtung eingführt wurde und/oder
n) einen Sensor, welcher erkennt, daß das in der GarnklemmEinrichtung befindliche Garnende (180) der vorhergehenden Spule (3) korrekt aufgenommen ist und/oder
o) einen Sensor, welcher erkennt, daß eine Ablage zur Aussonderung von Garnspulen (3), bei denen Garnanfang (181) und/oder Garnende (180) nicht in einer vorgegebenen Weise erkannt wurde, gefüllt ist.

31. Abzugsvorrichtung gemäß mindestens einem der Ansprüche 12-30, dadurch gekennzeichnet, daß eine zentrale, programmgesteuerte Datenverarbeitungvorrichtung vorgesehen ist, welche die Signale der Sensoren aufnimmt und welche die gesamte Abzugsvorrichtung steuert.

## Claims

1. Process for operating a doffing apparatus (1) for yarn bobbins (3) in which the yarn bobbins (3) consisting of a core (11) and a yarn (10) wound thereon are carried by take-up mandrels (40), whereby the take-up mandrels (40) are held on one side by mandrel-holding means (41) at their end regions opposed to the doffing side, **characterized in that**
the mountlng of a full yarn bobbin (3b) onto a take-up mandrel (40) is accomplished with a handling means which takes up the full yarn bobbins (3b), that the end of the take-up mandrel (40), next to the mandrel-holding means is connected with the handling means, that subsequently the mandrel-holding means (41) of the take-up mandrel (40) is removed from the take-up mandrel (40) and that then the full bobbin (3) is slid onto the take-up mandrel (40), whereby an empty core (11) possibly located on the take-up mandrel (40) is discarded over the free end of the take-up mandrel (40).

2. Process according to claim 1, characterized in that the taking up of the full yarn bobbins (3) is performed with a manipulation mandrel (70), which is inserted into the opening of the core (11) of the yarn bobbin (3), whereby the connection between the take-up mandrel (40) and the manipulation mandrel (70) is frictional or form-fitting.

3. Process according to claim 2, characterized in that a manipulation mandrel (70) is operatively associated with several take-up mandrels, whereby the manipulation mandrel (70) is moveable with said handling means.

4. Process according to at least one of the preceding claims, characterized in that the empty cores (11) when discarded are first held in horizontal position and then allowed to fall from this position.

5. Process according to at least one of the preceding claims, characterized in that at least one first (3a) and a second yarn bobbin (3b) are operatively associated with one another, so that the yarn draw-off takes place first from the first yarn bobbin (3a) and, after the first yarn bobbin (3a) is depleted, transfers to the second yarn bobbin (3b) and then in reverse, whereby the operative association encompasses that the yarn end (180) of the yarn bobbin (3a) being drawn off is connected with the starting yarn (181) of the associated bobbin (3b) to be drawn off next.

6. Process according to claim 5, characterized in that the yarn bobbins (3a, 3b) associated with one another are arranged on the same take-up mandrel (40) behind one another.

7. Process according to claim 5 or 6, characterized in that the starting yarn (181) and yarn end (180) of the associated bobbins (3a, 3b) are automatically connected with one another during the mounting process by a yarn connecting means (173).

8. Process according to claim 7, characterized in that the yarn connection is made by splicing.

9. Process according to at least one of the preceding claims, characterized in that the starting yarn (181) and/or the yarn end (180) of the bobbin (3) to be mounted is detected by an optical or mechanical yarn detection means and that the detected starting yarn (181) or detected yarn end (180) is retained by a yarn-holding means.

10. Process according to at least one of the claims 5 to 9 characterized by the following process steps:
a) detecting the starting yarn (181) of a full bobbin (3),
b) detecting the yarn end (180) of a full bobbin (3),
c) retaining the starting yarn (181) in a first yarn-holding means,
d) retaining the yarn end (180) in a second yarn-holding means,
e) connecting the starting yarn (181) of the full bobbin (3) with the yarn end (180) of a previous bobbin (3) mounted on the same or another take-up mandrel (40),
f) clamping the yarn end (180) of the full bobbin (3) in a yarn-clamping means (150) associated with one of the take-up mandrels (40).

11. Process according to at least of the claims 1 to 10, characterized by the following process steps:
a) driving the handling means to a bobbin supply magazine,
b) picking up at least one full bobbin with the manipulation mandrel (70),
c) driving to the take-up mandrel (40) upon which the first-lying bobbin (3) on the manipulation mandrel (70) is to be mounted,
d) connecting the manipulation mandrel (70) and the take-up mandrel (40),
e) removing the mandrel-holding means (41) from the take-up mandrel (40)
whereby during or after these process steps the following steps are carried out:
f) detecting the starting yarn (181) of the full bobbin (3b)
g) detecting the yarn end (180) of the full bobbin (3b)
h) retaining the starting yarn (181) in a first yarn-holding means (170, 111),
i) retaining the yarn end (180) in second yarn-holding means (172, 111)
and whereby then the following process steps are carried out:
k) connecting the starting yarn (181) of the full bobbin (3b) with the yarn end (180) of a previously mounted bobbin (3a),
l) clamping the yarn end (180) of the full bobbin (3b) in a clamping means (150) associated to the take-up mandrel (40),
and whereby the following further steps are carried out after the mounting procedure:
m) returning the mandrel-holding means (41) to the take-up mandrel (40),
n) releasing the manipulation mandrel (70) from the take-up mandrel (40),
o) driving the manipulation mandrel (70) to the bobbin magazine or if a bobbin (3) is still located on the manipulation mandrel, to the next take-up mandrel (40).

12. Doffing apparatus for yarn bobbins (3) with a support frame (2) and one or more take-up mandrels (40), which are arranged substantially adjacent to and/or above one another, whereby said take-up mandrels (40) are held at one end in mandrel-holding means (41) attached to the support frame (2) and which carry yarn bobbins (3) consisting of a core (11) and yarn (10) wound thereon, from which the yarn (10) is drawn off, characterized in that the yarn-holding means (41) for each take-up mandrel (40) can be moved apart therefrom, that one or more handling means are provided with which one or more full yarn bobbins can be handled, that one or more coupling means are provided for connecting a take-up mandrel (40) with the handling means and that said coupling means and said handling means are configured so that the end (63) of the take-up mandrel (40) next to the mandrel-holding means is held by the handling means after removal of the mandrel-holding means (41).

13. Doffing apparatus according to claim 12, characterized in that each handling means comprises a manipulation mandrel (70), which can take up one or more yarn bobbins (3).

14. Doffing apparatus according to claim 13, characterized in that a shifting means (91) is provided with which a yarn bobbin (3) can be slid from the manipulation mandrel (70) onto the take-up mandrel (40).

15. Doffing apparatus according to at least one of the claims 12 to 14, characterized in that the take-up mandrel (40) is configured so that the empty core (11) remaining on the take-up mandrel (40) from a previous yarn bobbin (3) is thrown off the take-up mandrel (40) in the direction in which doffing occurs when sliding on a full yarn bobbin (3).

16. Doffing apparatus according to claim 15, characterized in that a core-holding means (51) is provided which holds the empty cores (11) initially in a substantially horizontal position when being slid off the take-up mandrel (40), whereby the core-holding means is so arranged that its holding function can be terminated within a very short time period, so that the core (11) falls downwardly from said horizontal position.

17. Doffing apparatus according to claim 15 or 16, characterized in that means are provided for catching the discarded cores (11), whereby preferably each take-up mandrel (40) has an associated means for catching the cores (11) and whereby the means for catching the cores (11) preferably are connected to slides which feed the cores to a core collection means.

18. Doffing apparatus according to at least one ot the claims 12 to 17, characterized in that the core-holding means comprises an elongated body (51), which is arranged within the take-up mandrel (40) and which can be driven out of the take-up mandrel (40) in the draw-off direction, whereby the elongated body is connected to a first spring (53), which is expanded when the elongated body is driven out from the take-up mandrel (40) and whereby pivotal catching means (54) are provided on the elongated body, which are configured so that the elongated body is carried along when pushing off the core (11) and whereby locking means (57, 58, 59, 60) acting with the catching means are provided which cause the catching means to rotate back as soon as the elongated body has travelled out of the take-up mandrel (40) by a predetermined distance, whereby the elongated body is then accelerated back into the take-up mandrel (40) by the energy stored in said first spring.

19. Doffing apparatus according to at least one of the claims 12 to 18, characterized in that the take-up mandrels (40) are configured so that at least two yarn bobbins (3) can be taken up after one another, whereby the yarn-bobbins (3) are associated with one another so that the back yarn bobbin (3b) located closer to the mandrel-holding means serves as a reserve bobbin for the front bobbin (3a).

20. Doffing apparatus according to at least one of the claims 12 to 19, characterized in that each handling unit comprises two yarn-finders (170, 172), whereby the first yarn-finder (170) is provided to search for the starting yarn (181) and the second yarn-finder (172) to search for the yarn end (180).

21. Doffing apparatus according to at least one of the claims 12 to 20, characterized in that means (211, 212) are provided to rotate the bobbins (3) and that in addition means are provided with which the rotational movement of the bobbins is controlled so that the yarn end (180) after yarn detection lies substantially at the highest point of the core (11) in vertical direction.

22. Doffing apparatus according to at least one of the claims 12 to 21, characterized in that each take-up mandrel (40) has an associated yarn-clamping means (150), in which the yarn end (180) of the rearmost yarn bobbin (3) located on the take-up mandrel (40) is held.

23. Doffing apparatus according to claim 19 and claim 22, characterized in that the yarn-clamping means (150) also comprises means (166) to hold the connecting yarn from the first to the second yarn bobbin (3).

24. Doffing apparatus according to at least one of the claims 12 to 23, characterized in that the handling means and/or a yarn connecting means and/or one or two yarn-finders are encompassed in a yarn bobbin changing means (4), whereby the yarn bobbin changing means is preferably driveable.

25. Doffing apparatus according to claim 24, characterized in that several take-up mandrels (40) are arranged parallel to one another in a lateral direction and optionally also in the vertical direction of said support frame (2) and that the yarn bobbin changing means (4) is moveable in said lateral direction along the support frame (2).

26. Doffing apparatus according to claim 24 or 25, characterized in that the yarn bobbin changing means (4) is carried by a mast (12) moveable in the lateral direction along the support frame (2) and that the yarn bobbin changing means is moveable in vertical direction on said mast.

27. Doffing apparatus according to at least one of the claims 12 to 26, characterized in that a guide rod (25) as well as a guide profile (27) is provided on the support frame (2), in which the mandrel-holding means (41) is slide-mounted, whereby the mandrel-holding means comprises a carriage (43) which can slide in the horizontal direction along the guide rod and that a perpendicular support rod (42) is arranged on this carriage, which engages in the horizontal guide profile.

28. Doffing apparatus according to claim 27, characterized in that an upper holding element (44) and a lower holding element (45) are fixed on the support rod for accepting a cylindrical part of the take-up mandrel (40).

29. Doffing apparatus according to claim 28, characterized in that a lever (46) is arranged on the lower holding element (45), which is mounted on an axis (47), whereby a spring (48) engages this lever, said spring being arranged at an angle to said lever so that the lever is held in a closed position when the mandrel-holding means (41) supports the take-up mandrel (40) and so that the lever is held in an open position by the spring when the mandrel-holding means is removed from the take-up mandrel (40).

30. Doffing apparatus according to at least one of the claims 12 to 29, characterized in that it comprises the following mechanical and/or optical and/or electrical sensors:
a) a sensor which detects that a yarn bobbin (3) on a take-up mandrel (40) is depleted; and/or
b) a sensor which detects whether a yarn bobbin (3) is present in the magazine means, and/or
c) a sensor which detects whether a yarn bobbin (3) is present on the positioning means, and/or
d) a sensor which detects whether a yarn bobbin (3) is on the manipulation mandrel (70), and/or
e) a sensor which detects that the position of the corresponding take-up mandrel (40) has been correctly travelled to by the handling means, and/or
f) a sensor which detects that the yarn connection has been correctly carried out, and/or
g) a sensor which detects that the starting yarn (181) of the bobbin (3) has been found by a first yarn-finder, and/or
h) a sensor which detects that the yarn end (180) of a bobbin (3) has been correctly picked up by a second yarn-finder, and/or
i) a sensor which detects that the yarn bobbin (3) is located in such a position that the yarn end (180) is located on the top of the core (11), and/or
k) a sensor which detects that the yarn-connection has been correctly carried out and/or
l) a sensor which detects that the mandrel-holding means is removed from the take-up mandrel (40), and/or
m) a sensor which detects that the yarn end (180) of the bobbin (3) to be mounted has been correctly inserted into the yarn-clamping means, and/or
n) a sensor which detects that the yarn end (180) of the previous bobbin (3) located in the yarn-clamping means has been correctly taken up, and/or
o) a sensor which detects that a store for separating out yarn bobbins (3), for which the starting yarn (181) and/or yarn end (180) has not been found in a prescribed way, is full.

31. Doffing apparatus according to at least one of the claims 12 to 30, characterized in that a central, program-controlled data-processing unit is provided, which receives the signals from the sensors and which controls the entire doffing apparatus.

## Revendications

1. Procédé pour faire fonctionner un dispositif de tirade (1) pour bobines de fil (3) dans lequel les bobines de fil (3) composées d'un tube (11) et d'un fil (10) enroulé sur ce dernier sont portées par des mandrins porte-pièce (40), les mandrins porte-pièce (40) étant maintenus unilatéralement par des dispositifs de maintien de mandrin (41) à leurs parties en bout opposées au côté du tirage,
caractérisé en ce que
la mise en place d'une bobine de fil (3b) pleine sur un mandrin porte-pièce (40) s'effectue à l'aide d'un dispositif de manipulation, qui prend la bobine de fil pleine (3b),
le bout voisin du dispositif de maintien de mandrin du mandrin porte-pièce (40) est lié au dispositif de manipulation,
enfin, le dispositif de maintien de mandrin (41) du mandrin porte-pièce est enlevé du mandrin porte-pièce (40), et
ensuite, la bobine pleine (3) est poussée sur le mandrin porte-pièce (40), un tube vide (11) se trouvant éventuellement sur le mandrin porte-pièce (40) étant lancé par-dessus le bout libre du mandrin porte-pièce.

2. Procédé selon la revendication 1, caractérisé en ce que la prise de la bobine de fil pleine (3) s'effectue à l'aide d'un mandrin de manipulation (70), qui est introduit dans l'ouverture du tube (11) de la bobine de fil (3), la liaison entre le mandrin porte-pièce (40) et le mandrin de manipulation (70) s'effectuant à forme ajustée ou par adhérence.

3. Procédé selon la revendication 2, caractérisé en ce qu'un mandrin de manipulation (70) est affecté opérativement à plusieurs mandrins porte-pièce, le mandrin de manipulation (70) étant mobile grâce au dispositif de manipulation.

4. Procédé selon l'une au moins des revendications précédentes, caractérisé en ce que le tube vide (11) est maintenu tout d'abord en position horizontale pendant le lancement et que, par la suite, on le fait tomber de cette position.

5. Procédé selon l'une au moins des revendications précédentes, caractérisé en ce qu'au moins une première (3a) et une deuxième (3b) bobine de fil sont affectées opérativement les unes aux autres de sorte que le tirage du fil s'effectue tout d'abord de la première bobine de fil (3a) et, après que la première bobine de fil (3a) est vide, qu'elle passe sur la deuxième bobine de fil (3b) et inversement, l'affectation opérative incluant que la fin du fil (180) de la bobine de fil (3a) qui est en train d'être tirée est liée avec le début du fil (181) de la prochaine bobine (3) qui sera tirée.

6. Procédé selon la revendication 5, caractérisé en ce que les bobines de fil (3a, 3b) affectées les unes aux autres sont disposées les unes derrière les autres sur le même mandrin porte-pièce (40).

7. Procédé selon la revendication 5 ou 6, caractérisé en ce que le début du fil (181) et la fin du fil (180) des bobines affectées les unes aux autres (3a, 3b) sont reliés automatiquement pendant le processus de positionnement par un dispositf de liaison de fil (173).

8. Procédé selon la revendication 7, caractérisé en ce que la liaison du fil est réalisée en tant qu'épissure.

9. Procédé selon l'une au moins des revendications précédentes, caractérisé en ce que le début du fil (181) et/ou la fin du fil (180) de la bobine à positionner (3) est détecté par un dispositif de détection de fil à fonctionnement optique ou mécanique, et que le début du fil (181) détecté et/ou la fin du fil (180) détecté est saisi par un dispositif de maintien de fil.

10. Procédé selon l'une au moins des revendications 5 à 9, caractérisé par les étapes suivantes:
a) on détecte le début du fil (181) d'une bobine (3) pleine
b) on détecte la fin du fil (180) d'une bobine (3) pleine
c) on maintient le début du fil (181) dans un premier dispositif de maintien de fil
d) on maintient la fin du fil (180) dans un deuxième dispositif de maintien de fil
e) on lie le début du fil (181) de la bobine (3) pleine avec la fin du fil (180) de la bobine (3) précédente positionnée sur le même ou sur un autre mandrin porte-pièce (40)
f) on fixe la fin du fil (180) de la bobine (3) pleine dans un dispositif serre-fil (150) affecté au mandrin porte-pièce (40).

11. Procédé selon l'une au moins des revendications 1 à 10, caractérisé par les étapes suivantes:
a) on approche un magasin d'alimentation en bobines grâce au dispositif de manipulation
b) on prend au moins une bobine (3) pleine grâce au mandrin de manipulation (70)
c) on approche le mandrin porte-pièce (40), sur lequel la première bobine (3) du mandrin de manipulation (3) doit être positionnée
d) on lie le mandrin de manipulation (70) et le mandrin porte-pièce (40)
e) on détache le dispositif de maintien de mandrin (41) du mandrin porte-pièce (40)
les autres étapes suivantes ayant lieu pendant ou après ces étapes:
f) on détecte le début du fil (181) de la bobine pleine (3b)
g) on détecte la fin du fil (180) de la bobine pleine (3b)
h) on maintient le début du fil (181) dans un premier dispositif de maintien de fil (172, 111)
i) on maintient la fin du fil (180) dans un deuxième dispositif de maintien de fil (172,11)
et les étapes suivantes étant ensuite réalisées:
k) on lie le début du fil (181) de la bobine pleine (3b) avec la fin du fil (180) de la bobine précédente (3a)
l) on fixe la fin du fil (180) de la bobine pleine (3b) dans un dispositif serre-fil (150) affecté au mandrin porte-pièce (40),
et les étapes suivantes étant réalisées après le processus de positionnement:
m) on replace le dispositif de maintien de mandrin (41) vers le mandrin porte-pièce (40)
n) on détache le mandrin de manipulation (70) du mandrin porte-pièce (40)
o) on approche le magasin de bobines ou, au cas où aucune bobine (3) ne se trouverait sur le mandrin de manipulation, le prochain mandrin porte-pièce (40) grâce au mandrin de manipulation (70).

12. Dispositif de tirage pour bobines de fil (3) ayant un cadre porteur (2) et un ou plusieurs mandrins porte-pièce (40), placés essentiellement les uns à côté des autres et/ou les uns sur les autres, ces mandrins porte-pièce (40) étant maintenus unilatéralement dans des dispositifs de maintien de mandrin (41) liés avec le cadre porteur (2), et prennant les bobines de fil (3) composées d'un tube (11) et d'un fil (10) enroulé sur ce dernier, dont le fil (10) est tiré,
caractérisé en ce que
le dispositif de maintien de mandrin (41) de chaque mandrin porte-pièce (40) peut être enlevé de ce dernier,
un ou plusieurs dispositifs de manipulation sont prévus, avec lesquels une ou plusieurs bobines de fil pleines (3) peuvent être manipulées,
un ou plusieurs dispositifs de raccord pour relier un mandrin porte-pièce (40) avec un dispositif de manipulation sont prévus, et que ces dispositifs de raccord et ces dispositifs de manipulation sont conçus de façon que le bout (63) du mandrin porte-pièce (40) voisin du dispositif de maintien de mandrin soit maintenu après le détachement du dispositif de maintien de mandrin (41) du dispositif de manipulation.

13. Dispositif de tirage selon la revendication 12, caractérisé en ce que chaque dispositif de manipulation possède un mandrin de manipulation (70) pouvant prendre une ou plusieurs bobines de fil (3).

14. Dispositif de tirage selon la revendication 13, caractérisé en ce qu'un dispositif à coulisse (91) est prévu, qui permet de pousser une bobine de fil (3) du mandrin de manipulation (70) sur le mandrin porte-pièce (40).

15. Dispositif de tirage selon l'une au moins des revendications 12 à 14, caractérisé en ce que le mandrin porte-pièce (40) est conçu de façon que la bobine vide (11) restant de la bobine de fil (3) précédente sur le mandrin porte-pièce (40) est poussée hors du mandrin porte-pièce (40) lors du positionnement d'une bobine de fil pleine (3) dans la direction dans laquelle le tirage a lieu.

16. Dispositif de tirage selon la revendication 15, caractérisé en ce qu'un dispositif de maintien de tube (51) est prévu, qui tient le tube vide (11) pendant l'enlèvement d'un mandrin porte-pièce (40) tout d'abord dans une position sensiblement horizontale, le dispositif de maintien de tube étant conçu de façon que sa fonction de maintien puisse être terminée dans une période de temps très courte, si bien que le tube (11) tombe vers le bas de sa position horizontale.

17. Dispositif de tirage selon la revendication 15 ou 16, caractérisé en ce que des dispositifs sont prévus pour recueillir les tubes (11) jetés, un dispositif de recueillement de tube (11) étant affecté de préférence à chaque mandrin porte-pièce (40) et les dispositifs de recueillement de tube (11) étant liés de préférence avec des glissoirs, par lesquels les tubes (11) sont amenés à un dispositif collecteur de tube.

18. Dispositif de tirage selon l'une au moins des revendications 12 à 17, caractérisé en ce que le dispositif de maintien de tube comprend un corps (51) longiligne, qui est situé à l'intérieur du mandrin porte-bobine (40) et peut être sorti du mandrin porte-pièce (40) dans le sens du tirage, le corps longiligne étant lié à un premier ressort (53), qui est étiré lorsque le corps longiligne sort du mandrin porte-pièce (40) et un dispositif d'entraînement pivotant (54) étant prévu sur le corps longiligne, qui est conçu de façon que le corps longiligne soit entraîné lorsque le tube (11) est poussé, et en outre un dispositif d'arrêt (57, 58, 59, 60) coopérant avec le dispositif d'entraînement étant prévu, qui fait en sorte que le dispositif d'entraînement est pivoté dès que le corps longiligne est sorti du mandrin porte-pièce (40) d'une certaine distance, le corps longiligne étant alors reaccéléré dans le mandrin porte-pièce (40) à l'aide de l'énergie emmagasinée dans le premier ressort.

19. Dispositif de tirage selon l'une au moins des revendications 12 à 18, caractérisé en ce que les mandrins porte-pièce (40) sont conçus de façon que deux bobines de fil (3) au moins puissent être prises l'une derrière l'autre, les bobines de fil (3) étant placées l'une par rapport à l'autre de sorte que la bobine de fil (3) située derrière et se trouvant plus près du dispositif de maintien de mandrin serve de bobine de réserve pour la bobine (3a) située à l'avant.

20. Dispositif de tirage selon l'une au moins des revendications 12 à 19, caractérisé en ce que chaque dispositif de manipulation comprend deux trouve-fil (170, 172), le premier trouve-fil (170) étant prévu pour chercher le début du fil (181) et le deuxième trouve-fil (172) pour chercher la fin du fil (180).

21. Dispositif de tirage selon l'une au moins des revendications 12 à 20, caractérisé en ce qu'un dispositif (211, 212) est prévu pour tourner la bobine (3) et qu'en outre un dispositif est présent à l'aide duquel le mouvement pivotant de la bobine (3) est dirigé de façon que la fin du fil (180) se trouve après la détection du fil essentiellement à l'endroit le plus élevé du tube (11) dans le sens vertical.

22. Dispositif de tirage selon l'une des revendications 12 à 21, caractérisé en ce qu'un dispositif serre-fil (150) est affecté à chaque mandrin porte-pièce (40), dans lequel la fin du fil (180) de la dernière bobine de fil (3) se trouvant sur le mandrin porte-pièce est maintenu.

23. Dispositif de tirage selon la revendication 19 et la revendication 22, caractérisé en ce que le dispositif serre-fil (150) présente en outre un dispositif (166) permettant de maintenir le fil de liaison de la première à la deuxième bobine de fil (3).

24. Dispositif de tirage selon l'une au moins des revendications 12 à 23, caractérisé en ce que le dispositif de manipulation et/ou un dispositif de liaison de fil et/ou un ou deux trouve-fil sont regroupés en un dispositif de changement de bobine de fil (4), le dispositif de changement de bobine de fil étant placé de préférence pour être véhiculé.

25. Dispositif de tirage selon la revendication 24, caractérisé en ce que dans le sens de la longueur ou éventuellement aussi dans le sens de la hauteur du cadre porteur (2) plusieurs mandrins porte-pièce (40) sont placés parallèlement les uns par rapport aux autres et que le dispositif de changement de bobine de fil (4) est amovible le long du cadre porteur (2) dans le sens de la longueur.

26. Dispositif de tirage selon la revendication 24 ou 25, caractérisé en ce que le dispositif de changement de bobine de fil (4) est porté par un mât (12) amovible le long du cadre porteur (2) dans le sens de la longueur, et que le dispositif de changement de bobine de fil est amovible le long de ce mât dans le sens vertical.

27. Dispositif de tirage selon l'une au moins des revendications 12 à 26, caractérisé en ce qu'une barre de guidage (25) ainsi qu'un profil de guidage (27) sont prévus sur le cadre porteur (2), dans lesquels le dispositif de maintien de mandrin (41) est logé de façon déplaçable, le dispositif de maintien de mandrin comprenant un chariot (43) pouvant glisser dans le sens horizontal le long de la barre de guidage, et qu'une barre porteuse (42) verticale est placée sur ce chariot, qui s'engage dans le profil de guidage situé horizontalement.

28. Dispositif de tirage selon la revendication 27, caractérisé en ce qu'un élément porteur supérieur (44) et un élément de maintien inférieur (45) sont fixés sur la barre porteuse, pour prendre une pièce cylindrique du mandrin porte-pièce (40).

29. Dispositif de tirage selon la revendication 28, caractérisé en ce qu'un levier (46) est placé sur l'élément de maintien (45) inférieur, qui est logé sur un axe (47), un ressort (48) s'engageant sur ce levier, qui est placé en angle par rapport à ce levier de façon à ce que le levier soit maintenu en position fermée lorsque le dispositif de maintien de mandrin (41) porte le mandrin porte-pièce (40) et que le levier soit maintenu par le ressort en position ouverte lorsque le dispositif de maintien de levier est enlevé du mandrin porte-pièce (40).

30. Dispositif de tirage selon l'une au moins des revendications 12 à 29, caractérisé en ce qu'il présente les détecteurs à fonctionnement mécanique et/ou optique et/ou électrique suivants:
a) un détecteur détectant qu'une bobine de fil (3) est vide sur un mandrin porte-pièce (40); et/ou
b) un détecteur détectant si une bobine de fil (3) est présente dans le dispositif de magasin; et/ou
c) un détecteur détectant si une bobine de fil (3) est présente sur le dispositif de positionnement; et/ou
d) un détecteur détectant si une bobine de fil (3) est prise sur le mandrin de manipulation (70); et/ou
e) un détecteur détectant que la position du mandrin porte-pièce (40) correspondant a été correctement atteinte par le dispositif de manipulation; et/ou
f) un détecteur détectant que la liaison de fil a été correctement effectuée; et/ou
g) un détecteur détectant que le début du fil (181) de la bobine de fil (3) a été trouvé par le premier trouve-fil et/ou
h) un détecteur détectant que la fin du fil (180) d'une bobine de fil (3) a été correctement prise par un deuxième trouve-fil, et/ou
i) un détecteur détectant que la bobine de fil (3) se trouve dans une position telle que la fin du fil (180) se trouve en haut du tube (11) et/ou
k) un détecteur détectant que la liaison de fil a été correctement effectuée et/ou
l) un détecteur détectant que le dispositif de maintien de mandrin est enlevé du mandrin porte-pièce (40) et/ou
m) un détecteur détectant que la fin du fil (180) de la bobine à positionner (3) a été correctement introduite dans le dispositif serre-fil et/ou
n) un détecteur détectant que la fin du fil (180) de la bobine précédente se trouvant dans le dispositif serre-fil a été correctement prise et/ou
o) un détecteur détectant qu'un récepteur pour trier les bobines de fil (3) pour lesquelles le début du fil (181) et/ou la fin du fil (180) n'a pas été détecté de la façon prévue, est rempli.

31. Dispositif de tirage selon l'une au moins des revendications 12 à 30, caractérisé en ce qu'un dispositif de traitement de l'information central commandé par programme est prévu, qui enregistre les signaux des détecteurs et commande l'ensemble du dispositif de tirage.
